# EUROPÄISCHE PATENTANMELDUNG

(11) **EP 4 748 287 A1**
(43) Veröffentlichungstag der Anmeldung: **27.05.2026**
(21) Anmeldenummer: 25217389.3
(22) Anmeldetag: 20.11.2025
(51) Int. Cl.: A47L 11/40

(54) **FLÄCHENREINIGUNGSGERÄT**

(30) Priorität: 21.11.2024 DE 102024134292
(71) Anmelder: Alfred Kärcher SE & Co. KG, 71364 Winnenden (DE)
(72) Erfinder: Sproll, Markus, 71364 Winnenden (DE); Paukert, Hendrik, 71364 Winnenden (DE)
(74) Vertreter: Hoeger, Stellrecht & Partner Patentanwälte mbB

(57) **Zusammenfassung**

Die Erfindung betrifft ein Flächenreinigungsgerät umfassend einen Reinigungsgerätkörper, eine am Reinigungsgerätkörper angeordnete Saugdüse, die einen Schmutzeinlass definiert, eine Saugeinrichtung zum Erzeugen eines Saugstroms durch den Schmutzeinlass in den Reinigungsgerätkörper hinein, einen mit dem Schmutzeinlass in Fluidverbindung stehenden, im Reinigungsgerätkörper angeordneten Schmutzaufnahmebehälter zum Aufnehmen von mit dem Saugstrom in den Reinigungsgerätkörper eingebrachtem Schmutz, wobei die Saugdüse eine Saugstromführungseinrichtung umfasst zum Führen und/oder Leiten des Saugstroms von einer zu reinigenden Fläche durch den Schmutzeinlass in den Reinigungsgerätkörper hinein, wobei die Saugstromführungseinrichtung mindestens einen sich vom Schmutzeinlass weg erstreckenden Führungskanal umfasst, wobei der mindestens eine Führungskanal beim bestimmungsgemäßen Gebrauch des Flächenreinigungsgeräts von einer auf die zu reinigende Fläche hin weisenden und relativ zu dieser geneigten Führungsfläche und zwei sich von der Führungsfläche weg quer erstreckenden seitlichen, aufeinander zu weisenden Führungsseitenflächen begrenzt ist, wobei der mindestens eine Führungskanal von der Führungsfläche weg und in Richtung auf die zu reinigende Fläche hin weisend offen ist.

## Beschreibung

Die Erfindung betrifft ein Flächenreinigungsgerät, insbesondere in Form eines Bodenreinigungsgeräts, umfassend einen Reinigungsgerätkörper, eine am Reinigungsgerätkörper angeordnete oder ausgebildete Saugdüse, die einen Schmutzeinlass definiert, eine Saugeinrichtung zum Erzeugen eines Saugstroms durch den Schmutzeinlass in den Reinigungsgerätkörper hinein, einen mit dem Schmutzeinlass in Fluidverbindung stehenden, im Reinigungsgerätkörper angeordneten Schmutzaufnahmebehälter zum Aufnehmen von mit dem Saugstrom in den Reinigungsgerätkörper eingebrachtem Schmutz, wobei die Saugdüse eine Saugstromführungseinrichtung umfasst zum Führen und/oder Leiten des Saugstroms von einer zu reinigenden Fläche durch den Schmutzeinlass in den Reinigungsgerätkörper hinein, wobei die Saugstromführungseinrichtung mindestens einen sich vom Schmutzeinlass weg erstreckenden Führungskanal umfasst, wobei der mindestens eine Führungskanal beim bestimmungsgemäßen Gebrauch des Flächenreinigungsgeräts von einer auf die zu reinigende Fläche hin weisenden und relativ zu dieser geneigten Führungsfläche und zwei sich von der Führungsfläche weg quer, insbesondere senkrecht, erstreckenden seitlichen, aufeinander zu weisenden Führungsseitenflächen begrenzt ist, wobei der mindestens eine Führungskanal von der Führungsfläche weg und in Richtung auf die zu reinigende Fläche hin weisend offen ist, wobei jede Führungsseitenfläche von einer Führungsflächeninnenkante, welche eine Schnittlinie der Führungsfläche und der Führungsseitenfläche definiert, und einer Führungsflächenaußenkante begrenzt ist.

Überdies betrifft die Erfindung ein Verfahren zum Betreiben eines Flächenreinigungsgeräts.

Flächenreinigungsgeräte der eingangs beschriebenen Art sind zum Beispiel als Bodenreinigungsgeräte bekannt, insbesondere sind sie als sogenannte Saugroboter verfügbar. Ein Beispiel eines solchen Saugroboters ist in der WO 2016/037635 A1 beschrieben.

Saugroboter fahren üblicherweise netzunabhängig und sind batteriebetrieben. Ein Problem dieser Geräte ist ihre Saugeffizienz, die ganz wesentlich davon abhängt, wie der Schmutzeinlass gestaltet ist. Es ist daher bekannt, entsprechende Saugstromführungseinrichtungen am Reinigungsgerätkörper vorzusehen, die die Ausbildung eines möglichst wirkungsvollen Saugstroms mit der Saugeinrichtung ermöglichen, um Schmutz in Form von Partikeln unterschiedlicher Größe zuverlässig durch den Schmutzeinlass einzusaugen und in den Schmutzaufnahmebehälter aufzunehmen.

In der JP 2013-230198 A sind ein selbstfahrendes Reinigungsgerät und ein Gehäuseteil mit einem Saugeinlass beschrieben. Aus der DE 10 2017 208 960 A1 ist ein Staubsauger mit einem motorisch betriebenen Dichtmittel bekannt. Ein Saugroboter und ein Verfahren zum Betreiben desselben sind in der WO 2021/043763 A1 offenbart.

Es ist daher eine Aufgabe der vorliegenden Erfindung, ein Flächenreinigungsgerät und ein Verfahren der eingangs beschriebenen Art so zu verbessern, dass das Flächenreinigungsgerät möglichst effizient reinigt.

Diese Aufgabe wird bei einem Flächenreinigungsgerät der eingangs beschriebenen Art erfindungsgemäß dadurch gelöst, dass die Führungsflächeninnenkante und die Führungsflächenaußenkante parallel zueinander verlaufen.

Die erfindungsgemäß vorgeschlagene Weiterbildung eines Flächenreinigungsgeräts der eingangs beschriebenen Art hat insbesondere den Vorteil, dass zwischen zwei benachbarten Führungskanälen auf einfache Weise ein Führungskörper ausgebildet werden kann, dessen den Führungskanal begrenzende Seitenflächen eine konstante Breite aufweisen. Dies ermöglicht es insbesondere, Schmutz über eine gesamte Länge des Führungskörpers sicher zum Schmutzeinlass zu führen. Insbesondere kann in einer Fahrrichtung des Flächenreinigungsgeräts Schmutz so vom ersten in Kontakt Treten mit der Führungsfläche über eine gesamte Länge des Führungskanals zuverlässig zum Schmutzeinlass geführt werden. Durch die besondere Ausgestaltung der Führungsflächen wird Schmutz beim in Kontakt Treten mit der Saugstromführungseinrichtung durch die Führungsseitenflächen zuverlässig zum Schmutzeinlass geführt. Eine Gefahr, dass insbesondere größere Schmutzteilchen im Bereich der Saugdüse nicht in einen der vorgesehenen Führungskanäle gelangen, sondern sich an einer auf die zu reinigende Fläche hin weisenden Unterseite des Flächenreinigungsgerätes verfangen, kann so signifikant verringert werden. Insbesondere eine Reinigungseffizienz kann dadurch verbessert werden.

Günstig ist es, wenn das Flächenreinigungsgerät eine Oberseite und eine Unterseite aufweist und wenn beim bestimmungsgemäßen Gebrauch des Flächenreinigungsgeräts die Oberseite von der zu reinigenden Fläche weg weist und die Unterseite auf die zu reinigende Fläche hin weist. Eine solche Ausgestaltung ermöglicht es insbesondere, am Flächenreinigungsgerät beispielsweise Bedienelemente auf der Oberseite anzuordnen oder auszubilden. Die Saugstromführungseinrichtung wird vorzugsweise an der Unterseite oder im Bereich der Unterseite ausgebildet oder angeordnet. So kann insbesondere auch der Schmutzeinlass an der Unterseite ausgebildet werden. Dies ermöglicht das Aufnehmen von Schmutz von einer zu reinigenden Fläche direkt beim Überfahren derselben mit dem Flächenreinigungsgerät.

Vorteilhaft ist es, wenn das Flächenreinigungsgerät ein Abdeckungselement umfasst, wenn das Abdeckungselement am Reinigungsgerätkörper angeordnet oder ausgebildet ist und mindestens einen Teil der Unterseite definiert oder bildet und wenn der Schmutzeinlass und/oder die Saugdüse am Abdeckungselement ausgebildet ist. Ein solches Abdeckungselement kann auch als Bodenplatte des Flächenreinigungsgeräts bezeichnet werden. Es kann einen Teil oder die gesamte Unterseite desselben bilden. Eine solche Ausgestaltung ermöglicht es insbesondere, Abdeckungselemente optional in Abhängigkeit einer Reinigungsaufgabe auszutauschen. Dies kann beispielsweise vorteilhaft sein, wenn das Flächenreinigungsgerät sowohl auf glatten Oberflächen als auch auf hochflorigen Teppichen zum Einsatz kommt. Zudem kann so ein Flächenreinigungsgerät auf einfache Weise ausgebildet werden. Beispielsweise kann das Abdeckungselement durch Spritzgießen aus einem Kunststoff ausgebildet werden.

Eine Montage des Flächenreinigungsgeräts kann auf einfache Weise realisiert werden, wenn das Abdeckungselement mit dem Reinigungsgerätkörper lösbar verbindbar ausgebildet ist. Beispielsweise kann das Abdeckungselement mit dem Reinigungsgerätkörper kraft- und/oder formschlüssig, insbesondere mit einer oder mehreren Schrauben, oder auch stoffschlüssig, insbesondere mit Klebstoff oder Klebestreifen, verbunden sein.

Gemäß einer weiteren bevorzugten Ausführungsform kann vorgesehen sein, dass die Führungsseitenfläche jeweils von einer vorderen Führungsseitenflächenvorderkante und einer hinteren Führungsseitenflächenhinterkante begrenzt ist und dass die Führungsseitenflächenvorderkante und die Führungsseitenflächenhinterkante jeweils die Führungsseitenflächeninnenkante und die Führungsseitenflächenaußenkante miteinander verbinden. Auf diese Weise kann eine viereckige, insbesondere eine trapez- oder parallelogrammförmige Führungsseitenfläche ausgebildet werden. Eine Form der Führungsseitenfläche hängt insbesondere wesentlich davon ab, ob die Führungsseitenflächenhinterkante und die Führungsseitenflächenvorderkante parallel zueinander verlaufen oder nicht. Abhängig davon, ob diese Begrenzungen der Führungsseitenfläche parallel oder nicht parallel zueinander verlaufen, können so Führungskanäle in unterschiedlichen und gewünschten Formen und Ausgestaltungen realisiert werden.

Günstig ist es, wenn die Führungsseitenflächen jeweils ein Parallelogramm definieren und wenn die Führungsseitenflächenvorderkante und die Führungsseitenflächenhinterkante parallel zueinander verlaufen. Eine solche Ausgestaltung ermöglicht es insbesondere, die Führungsseitenflächen mit konstanter Breite von der Führungsseitenflächenvorderkante bis zur Führungsseitenflächenhinterkante auszubilden.

Vorteilhaft ist es, wenn ein Abstand der Führungsflächeninnenkante und der Führungsflächenaußenkante voneinander eine Führungsseitenflächenbreite der Führungsseitenfläche definiert und wenn eine Länge der Führungsseitenflächenvorderkante und/oder der Führungsseitenflächenhinterkante größer ist als die Führungsseitenflächenbreite. Eine solche Ausgestaltung ermöglicht es insbesondere auf einfache Weise, die Führungsseitenfläche in Form eines Parallelogramms auszubilden.

Um Schmutz auf einfache und zuverlässige Weise mit dem Flächenreinigungsgerät aufnehmen zu können, ist es günstig, wenn die Saugdüse mindestens zwei, insbesondere genau zwei, drei, vier oder mehr, Führungskanäle umfasst, wenn zwischen den mindestens zwei Führungskanälen ein Führungskörper angeordnet oder ausgebildet ist und wenn der Führungskörper zwei Führungsseitenflächen aufweist, die jeweils einen der mindestens zwei Führungskanäle begrenzen. Durch einen solchen Führungskörper können insbesondere zwei Führungskanäle auf einfache und zuverlässige Weise voneinander separiert werden. Insbesondere können sie Schmutz zu relativ kleinen Öffnungen führen, die vom Schmutzeinlass umfasst sind. So lassen sich im Bereich dieser Öffnungen hohe Strömungsgeschwindigkeiten im Saugstrom erzielen und damit ein gutes Saugergebnis erreichen.

Vorteilhaft ist es, wenn der Führungskörper eine Führungskörpervorderkante aufweist und wenn die Führungskörpervorderkante durch eine Schnittlinie der zwei vom Führungskörper umfassten Führungsseitenflächen gebildet ist. So kann insbesondere ein keilförmiger Führungskörper ausgebildet werden, welcher eine scharfe Kante aufweist, nämlich die Führungskörpervorderkante, die insbesondere in eine bevorzugte Reinigungsrichtung des Flächenreinigungsgeräts weisen kann. Die Führungskörpervorderkante kann optional abgerundet sein, um eine Verletzungsgefahr zu minimieren. Eine scharfe oder möglichst schmale Führungskörpervorderkante hat insbesondere den Vorteil, dass Schmutzteilchen entweder in den einen oder anderen Kanal geleitet werden und nicht vorne im Bereich der Führungskörpervorderkante hängen bleiben können.

Vorzugsweise wird die Führungskörpervorderkante durch die zwei Führungsseitenflächenvorderkanten definiert. So ergibt sich insbesondere ein sehr kompakter Aufbau der Strömungsführungseinrichtung.

Gemäß einer weiteren bevorzugten Ausführungsform kann vorgesehen sein, dass die zwei vom Führungskörper umfassten Führungsseitenflächen zwischen sich einen Führungskörperinnenwinkel einschließen und dass der Führungskörperinnenwinkel einen Wert in einem Bereich von etwa 30° bis etwa 150° aufweist, insbesondere einen Wert in einem Bereich von etwa 90° bis 150°. Je kleiner der Führungskörperinnenwinkel ist, umso spitzer weist der Führungskörper in die bevorzugte Reinigungsrichtung des Flächenreinigungsgeräts. Je größer der Führungskörperinnenwinkel ist, umso flacher treffen Schmutzteilchen auf die Führungsseitenflächen auf. Vorzugsweise weist der Führungskörperinnenwinkel einen Wert von etwa 120° auf.

Um Schmutz mit möglichst geringem Energieaufwand in den Schmutzaufnahmebehälter befördern zu können, ist es vorteilhaft, wenn der Schmutzeinlass an der Unterseite des Reinigungsgerätkörpers angeordnet oder ausgebildet ist und eine Schmutzeinlassöffnung umfasst, die den Reinigungsgerätkörper in Richtung auf die zu reinigende Fläche hin öffnet. So kann Schmutz durch die Schmutzeinlassöffnung direkt in den Reinigungsgerätkörper hineinbefördert werden. Überdies ermöglicht es die Schmutzeinlassöffnung, auch ein zusätzliches Reinigungselement, beispielsweise eine rotierende Bürstenwalze, in ihrem Bereich anzuordnen, um Schmutz nicht nur in den Schmutzaufnahmebehälter einzusaugen, sondern auch mechanisch in diesen zu befördern.

Ein möglichst kompakter Aufbau des Flächenreinigungsgeräts kann insbesondere dadurch erreicht werden, dass die Schmutzeinlassöffnung von einer Schmutzeinlassöffnungsvorderkante, einer Schmutzeinlassöffnungshinterkante und zwei die Schmutzeinlassöffnungsvorderkante und die Schmutzeinlassöffnungshinterkante miteinander verbindenden Schmutzeinlassöffnungsseitenkanten begrenzt ist. So kann insbesondere eine im Wesentlichen rechteckige oder trapezförmige oder parallelogrammförmige Schmutzeinlassöffnung ausgebildet werden.

Vorzugsweise verlaufen die Schmutzeinlassöffnungsvorderkante und die Schmutzeinlassöffnungshinterkante parallel zueinander. So kann insbesondere der Schmutzeinlass spiegelsymmetrisch ausgebildet werden. Insbesondere kann das gesamte Flächenreinigungsgerät spiegelsymmetrisch oder im Wesentlichen spiegelsymmetrisch ausgebildet werden. Dies vereinfacht eine Konstruktion sowie auch eine Herstellung des Flächenreinigungsgeräts.

Ferner ist es vorteilhaft, wenn die beiden Schmutzeinlassöffnungsseitenkanten abschnittsweise parallel oder im Wesentlichen parallel zueinander verlaufen. Beispielsweise kann beidseits der Schmutzeinlassöffnung jeweils eine geradlinig verlaufende Schmutzeinlassöffnungsseitenkante vorgesehen sein. Verlaufen beiden Schmutzeinlassöffnungsseitenkanten parallel zueinander, kann so auf einfache Weise eine rechteckige Schmutzeinlassöffnung realisiert werden. Die Schmutzeinlassöffnungsseitenkanten können aber auch gegeneinander geneigte Abschnitte aufweisen. Insbesondere kann eine Neigung derselben relativ zur zu reinigenden Fläche variieren. So kann insbesondere in einer senkrechten Projektion auf die Unterseite des Flächenreinigungsgeräts die Schmutzeinlassöffnung rechteckig oder im Wesentlichen rechteckig geformt werden.

Überdies ist es günstig, wenn die Schmutzeinlassöffnungsvorderkante und/oder die Schmutzeinlassöffnungshinterkante eine Querrichtung des Reinigungsgerätkörpers definieren und wenn sich eine Längsrichtung des Reinigungsgerätkörpers senkrecht zur Querrichtung erstreckt. Insbesondere kann die Längsrichtung parallel zur bevorzugten Reinigungsrichtung des Flächenreinigungsgeräts verlaufen. Bei einer solchen Ausgestaltung wird dann zunächst die Schmutzeinlassöffnungsvorderkante über die verschmutzte und zu reinigende Fläche bewegt und erst danach die Schmutzeinlassöffnungshinterkante.

Um den Eintritt von Schmutz durch den Schmutzeinlass zu vereinfachen, ist es günstig, wenn der Schmutzeinlass mindestens eine Kanalöffnung umfasst, wenn die mindestens eine Kanalöffnung von der Schmutzeinlassöffnungsvorderkante, von einer hinteren Führungsflächenhinterkante der Führungsfläche und zwei hinteren Führungsseitenflächenhinterkanten der Führungsseitenflächen begrenzt ist. So kann insbesondere eine Kanalöffnung ausgebildet werden, die in Bewegungsrichtung des Flächenreinigungsgeräts geöffnet ist, also nicht in Richtung auf die zu reinigende Fläche hin weisend, sondern in einer Richtung quer dazu, insbesondere senkrecht zur zu reinigenden Fläche. Eine solche Ausgestaltung ermöglicht es insbesondere, auch relativ große Schmutzteilchen durch den Schmutzeinlass aufzunehmen, und zwar insbesondere Schmutzteilchen, die größer sind als ein Abstand beispielsweise der Unterseite des Flächenreinigungsgeräts und damit der Schmutzeinlassöffnungsvorderkante beziehungsweise der Schmutzeinlassöffnungshinterkante von der zu reinigenden Fläche. Die mindestens eine Kanalöffnung bildet dann insbesondere eine Art Ausschnitt an der Unterseite des Flächenreinigungsgeräts, durch den Schmutzteilchen direkt beim Überfahren in den Schmutzeinlass eintreten können, und zwar ohne dass die Geräteunterseite über die Schmutzteilchen fahren und diese dann zwischen sich und die zu reinigende Fläche einklemmen kann.

Vorzugsweise ist die Schmutzeinlassöffnungsvorderkante im Bereich der mindestens einen Kanalöffnung unterbrochen. So kann der Führungskanal insbesondere in Richtung auf die zu reinigende Fläche hin weisend vollständig offen ausgebildet werden. Er wird dann nur von der Führungsfläche und zwei aufeinander zu weisenden Führungsseitenflächen begrenzt.

Eine gute Schmutzaufnahme durch den Schmutzeinlass kann insbesondere erreicht werden, wenn die Schmutzeinlassöffnungsvorderkante parallel zur Führungsflächenhinterkante verläuft.

Ein kompakter Aufbau des Flächenreinigungsgeräts kann insbesondere erreicht werden, wenn ein Abstand der Führungsflächenhinterkante von der Schmutzeinlassöffnungsvorderkante einer Länge der Führungsseitenflächenhinterkanten entspricht. So kann der Abstand eine Breite der Kanalöffnung in einer Richtung quer, insbesondere senkrecht, zu der zu reinigenden Fläche vorgeben.

Vorzugsweise verläuft die hintere Führungsflächenhinterkante parallel zur Schmutzeinlassöffnungsvorderkante und/oder zur Schmutzeinlassöffnungshinterkante. So kann insbesondere sichergestellt werden, dass sich die genannten Kanten quer, insbesondere senkrecht, zur Längsrichtung des Flächenreinigungsgeräts erstrecken.

Günstig ist es, wenn die mindestens eine Kanalöffnung rechteckig ausgebildet ist und wenn die zwei die mindestens eine Kanalöffnung begrenzenden Führungsseitenflächenhinterkanten parallel zueinander verlaufen. Eine solche Kanalöffnung kann auf einfache Weise ausgebildet werden, beispielsweise an einer Abdeckplatte mittels Spritzgießen.

Vorteilhaft ist es, wenn eine Länge der Führungsflächenhinterkante der mindestens einen Kanalöffnung größer ist als eine Länge der an die mindestens eine Kanalöffnung angrenzende Führungsseitenflächenhinterkante. So kann beispielsweise eine Kanalöffnung ausgebildet werden, die bezogen auf die zu reinigende Fläche breiter als hoch ist.

Gemäß einer weiteren bevorzugten Ausführungsform kann vorgesehen sein, dass die mindestens eine Kanalöffnung eine Kanalöffnungsebene definiert, dass die Schmutzeinlassöffnung eine Schmutzeinlassöffnungsebene definiert, dass die Schmutzeinlassöffnungsvorderkante und die Schmutzeinlassöffnungshinterkante in der Schmutzeinlassöffnungsebene liegen und dass die Kanalöffnungsebene quer, insbesondere senkrecht, zur Schmutzeinlassöffnungsebene verläuft. Wie bereits erwähnt kann so die Schmutzeinlassöffnung im Wesentlichen parallel zu der zu reinigenden Fläche auf diese hin gerichtet weisen, die Kanalöffnung in einer Richtung quer, insbesondere senkrecht, dazu. Schmutzteilchen können so insbesondere von den Führungskanälen zu den Kanalöffnungen hin geleitet werden, durch die hindurch sie dann in den Reinigungsgerätkörper hineinbefördert werden können, insbesondere durch Saugen oder mechanische Unterstützung mit einem Reinigungselement, insbesondere einer Bürstenwalze.

Günstig ist es, wenn der Führungskörper eine Führungskörperdeckfläche aufweist und wenn die Führungskörperdeckfläche durch zwei Führungsflächenaußenkanten und die Schmutzeinlassöffnungsvorderkante begrenzt ist. Einen Führungskörper wie vorgeschlagen auszubilden, hat insbesondere den Vorteil, dass er im Bereich der Führungskörperdeckfläche nicht offen, sondern geschlossen ist. So können sich keine Schmutzteilchen im Bereich des Führungskörpers verfangen, insbesondere nicht zwischen den beiden vom Führungskörper umfassten Führungsseitenflächen.

Vorzugsweise weist die Führungskörperdeckfläche in Richtung auf die eine zu reinigende Fläche hin. Sie ermöglicht damit, analog wie die Führungsfläche Schmutzteilchen insbesondere zu einer Kanalöffnung eines Führungskanals führt, Schmutzteilchen zur Schmutzeinlassöffnung zu führen.

Eine besonders gute Führung von Schmutzteilchen zur Kanalöffnung hin kann insbesondere erreicht werden, wenn die Führungskörperdeckfläche parallel zur Führungsfläche verläuft. Eine solche Ausgestaltung hat insbesondere den Vorteil, dass ein Aufgleiten der Unterseite des Flächenreinigungsgeräts auf großen Schmutzteilchen nicht nur im Bereich der Führungsfläche, sondern auch der Führungskörperdeckfläche möglich ist.

Günstig ist es, wenn die beiden Schmutzeinlassöffnungsseitenkanten jeweils einen ersten Seitenkantenabschnitt aufweisen, der beim bestimmungsgemäßen Gebrauch des Flächenreinigungsgeräts parallel zu der zu reinigenden Fläche ausgerichtet ist. Mithin können also die ersten Seitenkantenabschnitte bezogen auf die zu reinigende Fläche einen minimalen Abstand des Flächenreinigungsgeräts von der zu reinigenden Fläche definieren, und zwar im Bereich des Schmutzeinlasses.

Vorzugsweise erstreckt sich der erste Seitenkantenabschnitt ausgehend von der Schmutzeinlassöffnungshinterkante in Richtung auf die Schmutzeinlassöffnungsvorderkante hin weisend. So kann ein minimaler Abstand insbesondere zwischen der Schmutzeinlassöffnung und der zu reinigenden Fläche im Bereich der Schmutzeinlassöffnungshinterkante vorgegeben werden.

Überdies ist es günstig, wenn die beiden Schmutzeinlassöffnungsseitenkanten jeweils einen zweiten Seitenkantenabschnitt aufweisen, der sich vom ersten Seitenkantenabschnitt zur Schmutzeinlassöffnungsvorderkante erstreckt. Ist der zweite Seitenkantenabschnitt bezogen auf den ersten Seitenkantenabschnitt etwas geneigt, wird es so insbesondere möglich, der Schmutzeinlassöffnung im Bereich des zweiten Seitenkantenabschnitts eine Öffnungskomponente in einer Richtung quer zu der zu reinigenden Fläche vorzugeben. Dies erleichtert insbesondere das Aufnehmen von Schmutzteilchen durch die Schmutzeinlassöffnung.

Vorteilhaft ist es, wenn die ersten Seitenkantenabschnitte eine erste Seitenkantenabschnittsebene definieren, wenn die zweiten Seitenkantenabschnitte eine zweite Seitenkantenabschnittsebene definieren und wenn die erste Seitenkantenabschnittsebene und die zweite Seitenkantenabschnittsebene um einen Seitenkantenabschnittsebenenwinkel gegeneinander geneigt sind. So kann für die Schmutzeinlassöffnung im Übergangsbereich zwischen den ersten und zweiten Seitenkantenabschnitten eine Abwinkelung oder ein Knick ausgebildet werden. Insbesondere kann eine der beiden Seitenkantenabschnittsebenen parallel zu der zu reinigenden Fläche verlaufen, die andere dann etwas geneigt bezogen auf die zu reinigende Fläche. Wie bereits erläutert kann so eine Öffnungskomponente im Bereich einer der beiden Seitenkantenabschnitte vorgegeben werden, und zwar in einer Richtung quer, insbesondere senkrecht, zu der zu reinigenden Fläche. Vorzugsweise weist der Seitenkantenabschnittsebenenwinkel einen Wert in einem Bereich von etwa 1° bis etwa 10° auf. Den Seitenkantenabschnittsebenenwinkel im angegebenen Bereich vorzugeben, hilft zum einen, eine Saugeffizienz einerseits und eine Energieeffizienz andererseits zu maximieren.

Die Führung von Schmutzteilchen zur Kanalöffnung und der Schmutzeinlassöffnung hin kann insbesondere dadurch weiter verbessert werden, dass die Führungsfläche und die zweite Seitenkantenabschnittsebene um einen Führungsflächenneigungswinkel gegeneinander geneigt sind.

Vorzugsweise weist der Führungsflächenneigungswinkel einen Wert in einem Bereich von etwa 1° bis etwa 30° auf. Ein relativ großer Führungsflächenneigungswinkel erleichtert das Führen großer Schmutzteilchen durch einen Führungskanal zu einer Kanalöffnung hin.

Günstigerweise ist der Führungsflächenneigungswinkel größer als der Seitenkantenabschnittsebenenwinkel. Dies ermöglicht insbesondere eine möglichst flache Anlage des Flächenreinigungsgeräts an der zu reinigenden Fläche im Bereich der Schmutzeinlassöffnung. Zudem kann die Führungsfläche so auch große Schmutzteilchen zuverlässig und sicher zur Kanalöffnung leiten.

Vorzugsweise verlaufen die ersten Seitenkantenabschnitte parallel zur Oberseite des Flächenreinigungsgeräts. Das Flächenreinigungsgerät kann insbesondere auch eine Aufstandsfläche definieren, auf der es mit einer Fahreinrichtung, vorzugsweise umfassend mindestens drei Räder, aufsteht. Die Aufstandsebene kann insbesondere parallel zur zu reinigenden Fläche verlaufen oder auch von dieser definiert werden beim Einsatz des Flächenreinigungsgeräts.

Gemäß einer weiteren bevorzugten Ausführungsform kann vorgesehen sein, dass das Flächenreinigungsgerät eine Vorderseite und eine Rückseite aufweist und dass die bevorzugte Reinigungsrichtung des Flächenreinigungsgeräts parallel zur Längsrichtung des Reinigungsgeräts in Richtung der Vorderseite verläuft. Mit anderen Worten ist das Flächenreinigungsgerät derart ausgebildet, dass es ein besonders gutes Reinigungsergebnis erzielen kann, wenn es parallel zur Längsrichtung mit seiner Vorderseite voran über eine zu reinigende Fläche bewegt wird.

Schmutzteilchen lassen sich einfach und sicher durch den Schmutzeinlass aufnehmen, wenn die mindestens eine Kanalöffnung in Richtung auf die Vorderseite hin weisend geöffnet ist.

Günstig ist es, wenn sich mindestens eine Schmutzeinlassöffnungsseitenkante, insbesondere der zweite Seitenkantenabschnitt, mindestens bis zu einer der mindestens einen Kanalöffnung und einer parallel zur mindestens einer Kanalöffnung verlaufenden Stirnfläche erstreckt. Eine solche Ausgestaltung kann insbesondere vorgesehen sein, um eine solche Stirnfläche benachbart von äußeren Führungskanälen, die auf einer Seite keinen weiteren Führungskanal als Nachbar aufweisen, auszubilden. Schmutz kann so beim Überfahren der zu reinigenden Fläche mit dem Flächenreinigungsgerät auf die Stirnfläche gelangen und von dieser in gewünschter Weise abgeführt werden.

Um das Führen von Schmutzteilchen zur Kanalöffnung hin zu erleichtern, auch wenn die Stirnfläche parallel zu einer Kanalöffnung verläuft, ist es vorteilhaft, wenn die Stirnfläche in der Kanalöffnungsebene liegt.

Ferner kann es vorteilhaft sein, wenn die Stirnfläche über die Kanalöffnungsebene vorsteht. So kann insbesondere der Führungskanal von einer parallel zur Längsrichtung verlaufenden Führungsseitenfläche begrenzt werden.

Günstig ist es, wenn die Stirnfläche eine Stirnflächenebene definiert und wenn die mindestens eine Führungsseitenflächenvorderkante in der Stirnflächenebene liegt. Diese Ausgestaltung ist insbesondere so zu verstehen, dass beispielsweise ein Führungskörper vorgesehen sein kann, dessen Führungskörpervorderkante in der Stirnflächenebene liegt. So können insbesondere die Führungskörpervorderkanten aller Führungskörper in der Stirnflächenebene liegen. Die Stirnflächenebene kann insbesondere ein vorderes Ende der Strömungsführungseinrichtung definieren.

Vorteilhaft ist es, wenn die Stirnfläche an einem den mindestens einen Führungskanal begrenzenden seitlichen Führungsseitenkörper ausgebildet ist und wenn der Führungsseitenkörper eine sich quer, insbesondere senkrecht, zur Stirnfläche erstreckende Führungsseitenkörperseitenfläche aufweist. Ein solcher Führungsseitenkörper ist insbesondere geeignet, Schmutzteilchen mit seiner Führungsseitenkörperseitenfläche zu einer Kanalöffnung hin zu leiten.

Vorzugsweise erstreckt sich die Führungsseitenkörperseitenfläche bis zur Schmutzeinlassöffnungshinterkante. Auf diese Weise können Schmutzteilchen vom ersten in Kontakt Treten mit der Strömungsführungseinrichtung bis zur Schmutzeinlassöffnungshinterkante durch die Führungsseitenkörperseitenfläche zuverlässig geführt werden.

Ferner kann vorgesehen sein, dass die Saugdüse einen Führungsleitkörper umfasst und dass der Führungsleitkörper eine vom Schmutzeinlass, insbesondere von der mindestens einen Kanalöffnung, weg weisende Leitkörperfläche aufweist, die gegenüber der Stirnfläche um einen Leitkörperflächenwinkel geneigt ist. Ein solcher Führungsleitkörper ermöglicht es insbesondere, Schmutzteilchen zuverlässig in einen Führungskanal zu leiten, und zwar insbesondere dann, wenn die Stirnfläche parallel zur Kanalöffnungsebene verläuft. Dies kann insbesondere quer, nämlich senkrecht zur bevorzugten Bewegungsrichtung des Flächenreinigungsgeräts verlaufen. Verläuft die Stirnfläche parallel zur Kanalöffnungsebene, kann sie Schmutzteilchen nur parallel zur Querrichtung in einen Führungskanal hineinleiten. Quer zur Querrichtung kann Schmutz jedoch durch den Führungsleitkörper in den Führungskanal oder eine Kanalöffnung geleitet werden.

Ein besonders kompakter Aufbau kann insbesondere dadurch erreicht werden, dass der Führungsseitenkörper den Führungsleitkörper umfasst oder bildet. Insbesondere kann so der Führungsseitenkörper vollständig geschlossen ausgebildet werden, insbesondere in Richtung auf die zu reinigende Fläche hin weisend. Es ist dann insbesondere möglich, die Saugstromführungseinrichtung im Bereich des Führungsseitenkörpers vollständig geschlossen auszubilden, also ohne Aussparungen zwischen dem Führungsleitkörper und dem Führungsseitenkörper.

Vorteilhaft kann es jedoch sein, wenn der Führungsleitkörper von der Stirnfläche beabstandet angeordnet oder ausgebildet ist. So kann insbesondere zwischen dem Führungsleitkörper und der Stirnfläche ganz gezielt Luft von der Seite eingesaugt werden in den Führungskanal, um so Schmutzteilchen zuverlässig in den Schmutzeinlass hineinzuleiten.

Günstigerweise weist der Leitkörperflächenwinkel einen Wert in einem Bereich von etwa 10° bis etwa 60° auf. Je größer der Leitkörperflächenwinkel ist, umso leichter können Schmutzteilchen in den benachbarten Führungskanal hineingeleitet werden.

Um das Aufnehmen von Schmutz mit dem Flächenreinigungsgerät weiter zu verbessern, ist es günstig, wenn die Leitkörperfläche mindestens teilweise über die Führungsfläche nach vorne vorstehend ausgebildet ist.

Auf einfache Weise lässt sich das Flächenreinigungsgerät ausbilden, wenn der Führungsleitkörper quaderförmig oder im Wesentlichen quaderförmig ausgebildet ist.

Gemäß einer weiteren bevorzugten Ausführungsform kann vorgesehen sein, dass die Leitkörperfläche eine in Richtung auf die zu reinigende Fläche hin weisende Leitkörperflächenkante aufweist und dass die Leitkörperflächenkante parallel zur Schmutzeinlassöffnungsvorderkante verläuft. So kann eine optimale Führung von Schmutzteilchen mit der Leitkörperfläche in einen benachbarten Führungskanal erreicht werden.

Günstig ist es, wenn die Leitkörperflächenkante und die Führungsflächenhinterkante eine Ebene definieren. Die Leitkörperfläche steht somit mit ihrer Leitkörperflächenkante nur minimal von der Führungsfläche ab, nämlich nur so weit wie die Führungsflächenhinterkante. So kann insbesondere ein gestufter seitlicher Einlass zwischen dem Führungsleitkörper und der Stirnfläche ausgebildet werden.

Vorzugsweise definieren die Leitkörperflächenkante und die Schmutzeinlassöffnungsvorderkante eine Ebene. So kann insbesondere ein hinreichend hoher Führungsleitkörper ausgebildet werden, welcher das Führen von Schmutzteilchen in einen benachbarten Führungskanal erleichtert.

Günstig ist es überdies, wenn die Leitkörperflächenkante und die Schmutzeinlassöffnungshinterkante eine Ebene definieren. In diesem Fall steht dann der Führungsleitkörper so weit in Richtung auf die zu reinigende Fläche vor wie die Saugstromführungseinrichtung im Bereich der Schmutzeinlassöffnungshinterkante.

Auf einfache Weise lässt sich das Flächenreinigungsgerät konstruieren und ausbilden, wenn die Saugdüse spiegelsymmetrisch oder im Wesentlichen spiegelsymmetrisch zu einer senkrecht zur Querrichtung verlaufenden Spiegelebene ausgebildet ist.

Für ein verbessertes Reinigungsergebnis, insbesondere entlang einer Wand, ist es vorteilhaft, wenn das Flächenreinigungsgerät mindestens ein rotierendes Reinigungselement umfasst. Insbesondere kann dieses Reinigungselement in Form einer Reinigungswalze oder eines Seitenbesens ausgebildet sein. Ein Seitenbesen kann insbesondere um eine Achse rotieren, die quer, insbesondere senkrecht zu der zu reinigenden Fläche verläuft, wenn das Flächenreinigungsgerät bestimmungsgemäß auf die zu reinigende Fläche aufgesetzt ist. Insbesondere kann es sich hierbei um die Aufstandsebene handeln, die von einer Fahreinrichtung des Flächenreinigungsgeräts definiert wird.

Günstigerweise ist der Seitenbesen im Bereich des Führungsseitenkörpers angeordnet oder ausgebildet. Schmutz kann so insbesondere mit dem Seitenbesen vom Führungsseitenkörper in einen, insbesondere benachbarten, Führungskanal hin befördert werden. Zudem kann ein Seitenbesen auch über den Reinigungsgerätekörper seitlich vorstehen, sodass besonders gute Reinigungsergebnisse entlang von Wandflächen erreicht werden können.

Vorzugsweise ist das mindestens eine Reinigungselement um eine Rotationsachse rotierbar ausgebildet. Auf diese Weise kann das Reinigungselement einfach und zuverlässig angetrieben werden, beispielsweise mit einem Elektromotor, um es in Rotation zu versetzen.

Vorteilhaft ist es, wenn die Rotationsachse parallel zur Schmutzeinlassöffnungshinterkante oder quer, insbesondere senkrecht, zur Ober- oder Unterseite verläuft. Insbesondere im erstgenannten Fall kann so beispielsweise eine Bürstenwalze im Bereich der Schmutzeinlassöffnung angeordnet werden. Eine quer dazu verlaufende Rotationsachse ist insbesondere für einen Seitenbesen des Flächenreinigungsgeräts geeignet, um Schmutz von einer Wand oder Hindernissen, die auf der zu reinigenden Fläche positioniert sind, beispielsweise Möbel, wegzukehren und in einen Führungskanal zu leiten.

Günstig ist es, wenn das Flächenreinigungsgerät einen Reinigungselementantrieb umfasst zum Rotieren des mindestens einen Reinigungselements um die Rotationsachse. Beispielsweise kann der Reinigungselementantrieb einen Elektromotor umfassen oder ein Getriebe, um einen Fahrantrieb des Flächenreinigungsgeräts auch zum Antreiben des mindestens einen Reinigungselements zu nutzen.

Vorzugsweise ist das Flächenreinigungsgerät selbstfahrend und selbstlenkend ausgebildet. Insbesondere kann es in Form eines Saugroboters ausgebildet sein. Ein solches Flächenreinigungsgerät ist insbesondere geeignet, Flächen autonom zu reinigen. Es muss insbesondere nicht von einem Anwender beaufsichtigt werden.

Vorteilhafterweise umfasst das Flächenreinigungsgerät eine Antriebseinrichtung zum Antreiben mindestens eines Rads zum Bewegen des Flächenreinigungsgeräts über die zu reinigende Fläche. Beispielsweise kann das Flächenreinigungsgerät eine Fahreinrichtung umfassen mit mindestens einem, vorzugsweise mindestens drei Rädern, um es über die zu reinigende Fläche zu bewegen.

Günstigerweise umfasst das Flächenreinigungsgerät eine Lenkeinrichtung zum Lenken einer Fahrbewegung des Flächenreinigungsgeräts. Dies hat insbesondere den Vorteil, dass das Flächenreinigungsgerät beim Überfahren der zu reinigenden Fläche so ausgerichtet werden kann, dass es mit seiner Vorderseite die zu reinigende Fläche zuerst überfährt, um so Schmutzteilchen gezielt durch die Saugstromführungseinrichtung hindurch in den Reinigungsgerätkörper aufzunehmen.

Ferner wird die eingangs gestellte Aufgabe bei einem Verfahren zum Betreiben eines Flächenreinigungsgeräts der eingangs beschriebenen Art erfindungsgemäß dadurch gelöst, dass eines der oben beschriebenen Flächenreinigungsgeräte über eine zu reinigende Fläche bewegt wird und Schmutz durch den mindestens einen Führungskanal der Saugdüse in den Reinigungsgerätkörper hineingefördert wird.

Auf diese Weise lassen sich Flächen mit einem vorgeschlagenen Flächenreinigungsgerät schnell, zuverlässig und gründlich reinigen.

Die vorstehende Beschreibung umfasst somit insbesondere die nachfolgend in Form durchnummerierter Sätze definierten Ausführungsformen von Flächenreinigungsgeräten:
1. Flächenreinigungsgerät (10), insbesondere in Form eines Bodenreinigungsgeräts (12), umfassend einen Reinigungsgerätkörper (16), eine am Reinigungsgerätkörper (16) angeordnete oder ausgebildete Saugdüse (60), die einen Schmutzeinlass (62) definiert, eine Saugeinrichtung (56) zum Erzeugen eines Saugstroms durch den Schmutzeinlass (62) in den Reinigungsgerätkörper (16) hinein, einen mit dem Schmutzeinlass (62) in Fluidverbindung stehenden, im Reinigungsgerätkörper (16) angeordneten Schmutzaufnahmebehälter (64) zum Aufnehmen von mit dem Saugstrom in den Reinigungsgerätkörper (16) eingebrachtem Schmutz (66), wobei die Saugdüse (60) eine Saugstromführungseinrichtung (68) umfasst zum Führen und/oder Leiten des Saugstroms von einer zu reinigenden Fläche (40) durch den Schmutzeinlass (62) in den Reinigungsgerätkörper (16) hinein, wobei die Saugstromführungseinrichtung (68) mindestens einen sich vom Schmutzeinlass (62) weg erstreckenden Führungskanal (70, 72, 74) umfasst, wobei der mindestens eine Führungskanal (70, 72, 74) beim bestimmungsgemäßen Gebrauch des Flächenreinigungsgeräts (10) von einer auf die zu reinigende Fläche (40) hin weisenden und relativ zu dieser geneigten Führungsfläche (76) und zwei sich von der Führungsfläche (76) weg quer, insbesondere senkrecht, erstreckenden seitlichen, aufeinander zu weisenden Führungsseitenflächen (78, 80) begrenzt ist, wobei der mindestens eine Führungskanal (70, 72, 74) von der Führungsfläche (76) weg und in Richtung auf die zu reinigende Fläche (40) hin weisend offen ist, wobei jede Führungsseitenfläche (78, 80) von einer Führungsflächeninnenkante (82), welche eine Schnittlinie der Führungsfläche (76) und der Führungsseitenfläche (78, 80) definiert, und einer Führungsflächenaußenkante (84) begrenzt ist, dadurch gekennzeichnet, dass die Führungsflächeninnenkante (82) und die Führungsflächenaußenkante (84) parallel zueinander verlaufen.
2. Flächenreinigungsgerät nach Satz 1, dadurch gekennzeichnet, dass das Flächenreinigungsgerät (10) eine Oberseite (18) und eine Unterseite (20) aufweist und dass beim bestimmungsgemäßen Gebrauch des Flächenreinigungsgeräts (10) die Oberseite (18 ) von der zu reinigenden Fläche (40) weg weist und die Unterseite (20) auf die zu reinigende Fläche (40) hin weist.
3. Flächenreinigungsgerät nach Satz 2, dadurch gekennzeichnet, dass das Flächenreinigungsgerät (10) ein Abdeckungselement (86) umfasst, dass das Abdeckungselement (86) am Reinigungsgerätkörper (16) angeordnet oder ausgebildet ist und mindestens einen Teil der Unterseite (20) definiert oder bildet und dass der Schmutzeinlass (62) und/oder die Saugdüse (62) am Abdeckungselement (86) ausgebildet ist.
4. Flächenreinigungsgerät nach Satz 3, dadurch gekennzeichnet, dass das Abdeckungselement (86) mit dem Reinigungsgerätkörper (16) lösbar verbindbar ausgebildet ist.
5. Flächenreinigungsgerät nach einem der voranstehenden Sätze, dadurch gekennzeichnet, dass die Führungsseitenfläche (78, 80) jeweils von einer vorderen Führungsseitenflächenvorderkante (126) und einer hinteren Führungsseitenflächenhinterkante (128) begrenzt ist und dass die Führungsseitenflächenvorderkante (126) und die Führungsseitenflächenhinterkante (128) jeweils die Führungsflächeninnenkante (82) und die Führungsflächenaußenkante (84) miteinander verbinden.
6. Flächenreinigungsgerät nach Satz 5, dadurch gekennzeichnet, dass die Führungsseitenflächen (78, 80) jeweils ein Parallelogramm definieren und dass die Führungsseitenflächenvorderkante (126) und die Führungsseitenflächenhinterkante (128) parallel zueinander verlaufen.
7. Flächenreinigungsgerät nach Satz 5 oder 6, dadurch gekennzeichnet, dass ein Abstand (130) der Führungsflächeninnenkante (82) und der Führungsflächenaußenkante (84) voneinander eine Führungsseitenflächenbreite (132) der Führungsseitenfläche (78, 80) definiert und dass eine Länge (134, 136) der Führungsseitenflächenvorderkante (126) und/oder der Führungsseitenflächenhinterkante (128) größer ist als die Führungsseitenflächenbreite (132).
8. Flächenreinigungsgerät nach einem der voranstehenden Sätze, dadurch gekennzeichnet, dass die Saugdüse (60) mindestens zwei, insbesondere zwei, drei, vier oder mehr, Führungskanäle (70, 72, 74) umfasst, dass zwischen den mindestens zwei Führungskanälen (70, 72, 74) ein Führungskörper (138, 140) angeordnet oder ausgebildet ist und dass der Führungskörper (138, 140) zwei Führungsseitenflächen (78, 80) aufweist, die jeweils einen der mindestens zwei Führungskanäle (70, 72, 74) begrenzen.
9. Flächenreinigungsgerät nach Satz 8, dadurch gekennzeichnet, dass der Führungskörper (138, 140) eine Führungskörpervorderkante (142) aufweist und dass die Führungskörpervorderkante (142) durch eine Schnittlinie der zwei vom Führungskörper (138, 140) umfassten Führungsseitenflächen (78, 80) gebildet ist.
10. Flächenreinigungsgerät nach Satz 9, dadurch gekennzeichnet, dass die Führungskörpervorderkante (142) durch die zwei Führungsseitenflächenvorderkanten (126) definiert wird.
11. Flächenreinigungsgerät nach einem der voranstehenden Sätze, dadurch gekennzeichnet, dass die zwei vom Führungskörper (138, 140) umfassten Führungsseitenflächen (78, 80) zwischen sich einen Führungskörperinnenwinkel (144) einschließen und dass der Führungskörperinnenwinkel (144) einen Wert in einem Bereich von etwa 30° bis etwa 150° aufweist, insbesondere einen Wert in einem Bereich von etwa 90° bis etwa 150°.
12. Flächenreinigungsgerät nach einem der Sätze 2 bis 11, dadurch gekennzeichnet, dass der Schmutzeinlass (62) an der Unterseite (20) des Reinigungsgerätkörpers (16) angeordnet oder ausgebildet ist und eine Schmutzeinlassöffnung (88) umfasst, die den Reinigungsgerätkörper (16) in Richtung auf die zu reinigende Fläche (40) hin eröffnet.
13. Flächenreinigungsgerät nach Satz 12, dadurch gekennzeichnet, dass die Schmutzeinlassöffnung (88) von einer Schmutzeinlassöffnungsvorderkante (146), einer Schmutzeinlassöffnungshinterkante (148) und zwei die Schmutzeinlassöffnungsvorderkante (146) und die Schmutzeinlassöffnungshinterkante (148) miteinander verbindenden Schmutzeinlassöffnungsseitenkanten (150) begrenzt ist.
14. Flächenreinigungsgerät nach Satz 13, dadurch gekennzeichnet, dass die Schmutzeinlassöffnungsvorderkante (146) und die Schmutzeinlassöffnungshinterkante (148) parallel zueinander verlaufen.
15. Flächenreinigungsgerät nach Satz 13 oder 14, dadurch gekennzeichnet, dass die beiden Schmutzeinlassöffnungsseitenkanten abschnittsweise parallel oder im Wesentlichen parallel zueinander verlaufen.
16. Flächenreinigungsgerät nach einem der Sätze 13 bis 15, dadurch gekennzeichnet, dass die Schmutzeinlassöffnungsvorderkante (146) und/oder die Schmutzeinlassöffnungshinterkante (148) eine Querrichtung (100) des Reinigungsgerätkörpers (16) definieren und dass sich eine Längsrichtung des Reinigungsgerätkörpers senkrecht zur Querrichtung (100) erstreckt.
17. Flächenreinigungsgerät nach einem der Sätze 13 bis 16, dadurch gekennzeichnet, dass der Schmutzeinlass (62) mindestens eine Kanalöffnung (152, 154, 156) umfasst, dass die mindestens eine Kanalöffnung (152, 154, 156) von der Schmutzeinlassöffnungsvorderkante (146), von einer hinteren Führungsflächenhinterkante (158) der Führungsfläche (76) und zwei hinteren Führungsseitenflächenhinterkanten (128) der Führungsseitenflächen (78, 80) begrenzt ist.
18. Flächenreinigungsgerät nach Satz 17, dadurch gekennzeichnet, dass die Schmutzeinlassöffnungsvorderkante (146) im Bereich der mindestens einen Kanalöffnung (152, 154, 158) unterbrochen ist.
19. Flächenreinigungsgerät nach Satz 17 oder 18, dadurch gekennzeichnet, dass die Schmutzeinlassöffnungsvorderkante (146) parallel zur Führungsflächenhinterkante (158) verläuft.
20. Flächenreinigungsgerät nach einem der Sätze 17 bis 19, dadurch gekennzeichnet, dass ein Abstand (160) der Führungsflächenhinterkante (158) von der Schmutzeinlassöffnungsvorderkante (146) einer Länge (136) der Führungsseitenflächenhinterkanten (128) entspricht.
21. Flächenreinigungsgerät nach einem der Sätze 17 bis 20, dadurch gekennzeichnet, dass die hintere Führungsflächenhinterkante (158) parallel zur Schmutzeinlassöffnungsvorderkante (146) und/oder zur Schmutzeinlassöffnungshinterkante (148) verläuft.
22. Flächenreinigungsgerät nach einem der Sätze 17 bis 21, dadurch gekennzeichnet, dass die mindestens eine Kanalöffnung (152, 154, 156) rechteckig ausgebildet ist und dass die zwei die mindestens eine Kanalöffnung (152, 154, 156) begrenzenden Führungsseitenflächenhinterkanten (128) parallel zueinander verlaufen.
23. Flächenreinigungsgerät nach einem der Sätze 17 bis 22, dadurch gekennzeichnet, dass eine Länge (162) der Führungsflächenhinterkante (158) der mindestens einen Kanalöffnung (152, 154, 156) größer ist als eine Länge (136) der an die mindestens eine Kanalöffnung (152, 154, 156) angrenzenden Führungsseitenflächenhinterkante (128).
24. Flächenreinigungsgerät nach einem der Sätze 17 bis 23, dadurch gekennzeichnet, dass die mindestens eine Kanalöffnung (152, 154, 156) eine Kanalöffnungsebene (164) definiert, dass die Schmutzeinlassöffnung (88) eine Schmutzeinlassöffnungsebene (166) definiert, dass die Schmutzeinlassöffnungsvorderkante (146) und die Schmutzeinlassöffnungshinterkante (148) in der Schmutzeinlassöffnungsebene (166) liegen und dass die Kanalöffnungsebene (164) quer, insbesondere senkrecht, zur Schmutzeinlassöffnungsebene (166) verläuft.
25. Flächenreinigungsgerät nach einem der Sätze 13 bis 24, dadurch gekennzeichnet, dass der Führungskörper (138, 140) eine Führungskörperdeckfläche (168) aufweist und dass die Führungskörperdeckfläche (168) durch zwei Führungsflächenaußenkanten (84) und die Schmutzeinlassöffnungsvorderkante (146) begrenzt ist.
26. Flächenreinigungsgerät nach Satz 25, dadurch gekennzeichnet, dass die Führungskörperdeckfläche (168) in Richtung auf die zu reinigende Fläche (40) hin weist.
27. Flächenreinigungsgerät nach Satz 25 oder 26, dadurch gekennzeichnet, dass die Führungskörperdeckfläche (168) parallel zur Führungsfläche (76) verläuft.
28. Flächenreinigungsgerät nach einem der Sätze 13 bis 27, dadurch gekennzeichnet, dass die beiden Schmutzeinlassöffnungsseitenkanten (150) jeweils einen ersten Seitenkantenabschnitt (170) aufweisen, der beim bestimmungsgemäßen Gebrauch des Flächenreinigungsgeräts (10) parallel zu der zu reinigenden Fläche (40) ausgerichtet ist.
29. Flächenreinigungsgerät nach Satz 28, dadurch gekennzeichnet, dass sich der erste Seitenkantenabschnitt (170) ausgehend von der Schmutzeinlassöffnungshinterkante (148) in Richtung auf die Schmutzeinlassöffnungsvorderkante (146) hin weisend erstreckt.
30. Flächenreinigungsgerät nach Satz 28 oder 29, dadurch gekennzeichnet, dass die beiden Schmutzeinlassöffnungsseitenkanten (150) jeweils einen zweiten Seitenkantenabschnitt (172) aufweisen, der sich vom ersten Seitenkantenabschnitt (170) zur Schmutzeinlassöffnungsvorderkante (146) erstreckt.
31. Flächenreinigungsgerät nach Satz 30, dadurch gekennzeichnet, dass die ersten Seitenkantenabschnitte (170) eine erste Seitenkantenabschnittsebene (174) definieren, dass die zweiten Seitenkantenabschnitte (172) eine zweite Seitenkantenabschnittsebene (176) definieren und dass die erste Seitenkantenabschnittsebene (174) und die zweite Seitenkantenabschnittsebene (176) um einen Seitenkantenabschnittsebenenwinkel (178) gegeneinander geneigt sind.
32. Flächenreinigungsgerät nach Satz 31, dadurch gekennzeichnet, dass der Seitenkantenabschnittsebenenwinkel (178) einen Wert in einem Bereich von etwa 1° bis etwa 10° aufweist.
33. Flächenreinigungsgerät nach Satz 31 oder 32, dadurch gekennzeichnet, dass die Führungsfläche (76) und die zweite Seitenkantenabschnittsebene (176) um einen Führungsflächenneigungswinkel (180) gegeneinander geneigt sind.
34. Flächenreinigungsgerät nach Satz 33, dadurch gekennzeichnet, dass der Führungsflächenneigungswinkel (180) einen Wert in einem Bereich von etwa 1° bis etwa 30° aufweist.
35. Flächenreinigungsgerät nach Satz 33 oder 34, dadurch gekennzeichnet, dass der Führungsflächenneigungswinkel (180) größer als der Seitenkantenabschnittsebenenwinkel (178) ist.
36. Flächenreinigungsgerät nach einem der Sätze 28 bis 35, dadurch gekennzeichnet, dass die ersten Seitenkantenabschnitte (170) parallel zur Oberseite (18) des Flächenreinigungsgeräts (10) verlaufen.
37. Flächenreinigungsgerät nach einem der Sätze 16 bis 36, dadurch gekennzeichnet, dass das Flächenreinigungsgerät (10) eine Vorderseite (104) und eine Rückseite (106) aufweist und dass die bevorzugte Reinigungsrichtung (108) des Flächenreinigungsgeräts (10) parallel zur Längsrichtung (102) des Reinigungsgerätkörpers (16) in Richtung der Vorderseite (104) verläuft.
38. Flächenreinigungsgerät nach Satz 37, dadurch gekennzeichnet, dass die mindestens eine Kanalöffnung (152, 154, 156) in Richtung auf die Vorderseite (104) hin weisend geöffnet ist.
39. Flächenreinigungsgerät nach einem der Sätze 17 bis 38, dadurch gekennzeichnet, dass sich mindestens eine Schmutzeinlassöffnungsseitenkante (150), insbesondere der zweite Seitenkantenabschnitt (172), mindestens bis zu einer der mindestens einen Kanalöffnung (154, 156) und einer parallel zur mindestens einen Kanalöffnung (154, 156) verlaufenden Stirnfläche (182) erstreckt.
40. Flächenreinigungsgerät nach Satz 39, dadurch gekennzeichnet, dass die Stirnfläche (182) in der Kanalöffnungsebene (164) liegt.
41. Flächenreinigungsgerät nach Satz 39 oder 40, dadurch gekennzeichnet, dass die Stirnfläche (182) über die Kanalöffnungsebene (164) vorsteht.
42. Flächenreinigungsgerät nach einem der Sätze 39 bis 41, dadurch gekennzeichnet, dass die Stirnfläche (182) eine Stirnflächenebene (190) definiert und dass die mindestens eine Führungsseitenflächenvorderkante (126) in der Stirnflächenebene (190) liegt.
43. Flächenreinigungsgerät nach einem der Sätze 39 bis 41, dadurch gekennzeichnet, dass die Stirnfläche (182) an einem den mindestens einen Führungskanal (72, 74) begrenzenden seitlichen Führungsseitenkörper (184) ausgebildet ist und dass der Führungsseitenkörper (184) eine sich quer, insbesondere senkrecht, zur Stirnfläche (182) erstreckende Führungsseitenkörperseitenfläche (186) aufweist.
44. Flächenreinigungsgerät nach Satz 43, dadurch gekennzeichnet, dass sich die Führungsseitenkörperseitenfläche (186) bis zur Schmutzeinlassöffnungshinterkante (148) erstreckt.
45. Flächenreinigungsgerät nach einem der Sätze 39 bis 44, dadurch gekennzeichnet, dass die Saugdüse (60) einen Führungsleitkörper (192) umfasst und dass der Führungsleitkörper (192) eine vom Schmutzeinlass (62), insbesondere von der mindestens einen Kanalöffnung (154), weg weisende Leitkörperfläche (194) aufweist, die gegenüber der Stirnfläche (182) um einen Leitkörperflächenwinkel (196) geneigt ist.
46. Flächenreinigungsgerät nach Satz 45, dadurch gekennzeichnet, dass der Führungsseitenkörper (184) den Führungsleitkörper (192) umfasst oder bildet.
47. Flächenreinigungsgerät nach 45 oder 46, dadurch gekennzeichnet, dass der Führungsleitkörper (192) von der Stirnfläche (182) beabstandet angeordnet oder ausgebildet ist.
48. Flächenreinigungsgerät nach einem der Sätze 45 bis 47, dadurch gekennzeichnet, dass der Leitkörperflächenwinkel (196) einen Wert in einem Bereich von etwa 10° bis etwa 60° aufweist.
49. Flächenreinigungsgerät nach einem der Sätze 45 bis 48, dadurch gekennzeichnet, dass die Leitkörperfläche (194) mindestens teilweise über die Führungsfläche (76) nach vorne vorstehend ausgebildet ist.
50. Flächenreinigungsgerät nach einem der Sätze 45 bis 49, dadurch gekennzeichnet, dass der Führungsleitkörper (194) quaderförmig oder im Wesentlichen quaderförmig ausgebildet ist.
51. Flächenreinigungsgerät nach einem der Sätze 45 bis 50, dadurch gekennzeichnet, dass die Leitkörperfläche (194) eine in Richtung auf die zu reinigende Fläche (40) hin weisende Leitkörperflächenkante (198) aufweist und dass die Leitkörperflächenkante (198) parallel zur Schmutzeinlassöffnungsvorderkante (146) verläuft.
52. Flächenreinigungsgerät nach Satz 51, dadurch gekennzeichnet, dass die Leitkörperflächenkante (198) und die Führungsflächenhinterkante (158) eine Ebene definieren.
53. Flächenreinigungsgerät nach Satz 51, dadurch gekennzeichnet, dass die Leitkörperflächenkante (198) und die Schmutzeinlassöffnungsvorderkante (146) eine Ebene (200) definieren.
54. Flächenreinigungsgerät nach Satz 51, dadurch gekennzeichnet, dass die Leitkörperflächenkante (192) und die Schmutzeinlassöffnungshinterkante (148) eine Ebene definieren.
55. Flächenreinigungsgerät nach einem der Sätze 16 bis 54, dadurch gekennzeichnet, dass die Saugdüse (60) spiegelsymmetrisch oder im Wesentlichen spiegelsymmetrisch zu einer senkrecht zur Querrichtung (100) verlaufenden Spiegelebene (188) ausgebildet ist.
56. Flächenreinigungsgerät nach der voranstehenden, dadurch gekennzeichnet, dass das Flächenreinigungsgerät (10) mindestens ein rotierendes Reinigungselement (92) umfasst, insbesondere in Form einer Reinigungswalze (94) oder eines Seitenbesens (112).
57. Flächenreinigungsgerät nach Satz 56, dadurch gekennzeichnet, dass der Seitenbesen (112) im Bereich des Führungsseitenkörpers (184) angeordnet oder ausgebildet ist.
58. Flächenreinigungsgerät nach Satz 56 oder 57, dadurch gekennzeichnet, dass das mindestens eine Reinigungselement (92, 110) um eine Rotationsachse (118, 120) rotierbar ausgebildet ist.
59. Flächenreinigungsgerät nach Satz 58, dadurch gekennzeichnet, dass die Rotationsachse (120) parallel zur Schmutzeinlassöffnungshinterkante (148) oder quer, insbesondere senkrecht, zur Ober- oder Unterseite (18, 20) verläuft.
60. Flächenreinigungsgerät nach Satz 58 oder 59, dadurch gekennzeichnet, dass das Flächenreinigungsgerät (10) einen Reinigungselementantrieb (122, 124) umfasst zum Rotieren des mindestens einen Reinigungselements (92, 110) um die Rotationsachse (118, 120).
61. Flächenreinigungsgerät nach einem der voranstehenden Sätze, dadurch gekennzeichnet, dass das Flächenreinigungsgerät (10) selbstfahrend und selbstlenkend ausgebildet ist, insbesondere in Form eines Saugroboters (14).
62. Flächenreinigungsgerät nach Satz 61, dadurch gekennzeichnet, dass das Flächenreinigungsgerät (10) eine Antriebseinrichtung (46) umfasst zum Antreiben mindestens eines Rads (24) zum Bewegen des Flächenreinigungsgeräts (16) über die zu reinigende Fläche (40).
63. Flächenreinigungsgerät nach Satz 61 oder 62, dadurch gekennzeichnet, dass das Flächenreinigungsgerät (10) eine Lenkeinrichtung (42) umfasst zum Lenken einer Fahrbewegung des Flächenreinigungsgeräts (10).
64. Verfahren zum Betreiben eines Flächenreinigungsgeräts (10) nach einem der voranstehenden Sätze, bei welchem Verfahren das Flächenreinigungsgerät (10) über eine zu reinigende Fläche (40) bewegt wird und Schmutz (66) durch den mindestens einen Führungskanal (70, 72, 74) der Saugdüse (60) in den Reinigungsgerätkörper (16) hinein gefördert wird.

Die nachfolgende Beschreibung bevorzugter Ausführungsformen der Erfindung dient im Zusammenhang mit den Zeichnungen der näheren Erläuterung. Es zeigen:
- Figur 1:: eine schematische, teilweise durchbrochene perspektivische Gesamtansicht eines Ausführungsbeispiels eines Flächenreinigungsgeräts von oben;
- Figur 2:: eine schematische perspektive Ansicht der Anordnung aus Figur 1 von unten;
- Figur 3:: eine schematische Ansicht ähnlich Figur 2 beim Einsatz des Flächenreinigungsgeräts;
- Figur 4:: eine schematische Seitenansicht der Anordnung aus Figur 1 in Richtung des Pfeils A;
- Figur 5:: eine schematische Ansicht der Anordnung aus Figur 4 von hinten in Richtung des Pfeils B;
- Figur 6:: eine schematische, ausschnittsweise Schnittansicht längs Linie 6-6 in Figur 5;
- Figur 7:: eine schematische Ansicht ähnlich Figur 2 mit zwei alternativen Ausführungsbeispielen von Abdeckungselementen in Form von Bodenplatten;
- Figur 8:: eine vergrößerte Ansicht der in Figur 7 oben links schematisch dargestellten perspektivischen Ansicht eines ersten Ausführungsbeispiels eines Abdeckungselements von unten;
- Figur 9:: eine Draufsicht auf die Anordnung in Figur 8 von unten;
- Figur 10:: eine schematische Ansicht der Anordnung aus Figur 9 in Richtung des Pfeils C;
- Figur 11:: eine schematische Seitenansicht der Anordnung aus Figur 10 in Richtung des Pfeils D;
- Figur 12:: eine schematische Schnittansicht längs Linie 12-12 in Figur 10;
- Figur 13:: eine schematische perspektivische Ansicht eines zweiten Ausführungsbeispiels eines Abdeckungselements von unten;
- Figur 14:: eine Draufsicht auf die Anordnung in Figur 13 von unten;
- Figur 15:: eine schematische Ansicht der Anordnung aus Figur 14 in Richtung des Pfeils E;
- **Figur 16:**: eine schematische Seitenansicht der Anordnung aus Figur 15 in Richtung des Pfeils F;
- Figur 17:: eine schematische Schnittansicht längs Linie 17-17 in Figur 15;
- Figur 18:: eine schematische perspektivische Ansicht eines dritten Ausführungsbeispiels eines Abdeckungselements von unten;
- Figur 19:: eine Draufsicht auf die Anordnung in Figur 18 von unten;
- Figur 20:: eine schematische Ansicht der Anordnung aus Figur 19 in Richtung des Pfeils G;
- Figur 21:: eine schematische Seitenansicht der Anordnung aus Figur 20 in Richtung des Pfeils H₁;
- Figur 22:: eine schematische Seitenansicht der Anordnung aus Figur 20 in Richtung des Pfeils H₂;
- Figur 23:: eine schematische Schnittansicht längs Linie 23-23 in Figur 20;
- Figur 24:: eine schematische Schnittansicht längs Linie 24-24 in Figur 20;
- Figur 25:: eine schematische perspektivische Ansicht eines vierten Ausführungsbeispiels eines Abdeckungselements von unten;
- Figur 26:: eine Draufsicht auf die Anordnung in Figur 25 von unten;
- Figur 27:: eine schematische Ansicht der Anordnung aus Figur 26 in Richtung des Pfeils I;
- Figur 28:: eine schematische Seitenansicht der Anordnung aus Figur 27 in Richtung des Pfeils J₁;
- Figur 29:: eine schematische Seitenansicht der Anordnung aus Figur 27 in Richtung des Pfeils J₂;
- Figur 30:: eine schematische Schnittansicht längs Linie 30-30 in Figur 27;
- Figur 31:: eine schematische Schnittansicht längs Linie 31-31 in Figur 27;
- Figur 32:: eine schematische perspektivische Ansicht eines fünften Ausführungsbeispiels eines Abdeckungselements von unten;
- Figur 33:: eine Draufsicht auf die Anordnung in Figur 32 von unten;
- Figur 34:: eine schematische Ansicht der Anordnung aus Figur 33 in Richtung des Pfeils K;
- Figur 35:: eine schematische Seitenansicht der Anordnung aus Figur 34 in Richtung des Pfeils L₁;
- Figur 36:: eine schematische Seitenansicht der Anordnung aus Figur 34 in Richtung des Pfeils L₂;
- Figur 37:: eine schematische Schnittansicht längs Linie 37-37 in Figur 34;
- Figur 38:: eine schematische Schnittansicht längs Linie 38-38 in Figur 34;
- Figur 39:: eine vergrößerte Ansicht der in Figur 7 oben rechts schematisch dargestellten perspektivischen Ansicht eines sechsten Ausführungsbeispiels eines Abdeckungselements von unten;
- Figur 40:: eine Draufsicht auf die Anordnung in Figur 39 von unten;
- Figur 41:: eine schematische Ansicht der Anordnung aus Figur 40 in Richtung des Pfeils M;
- Figur 42:: eine schematische Seitenansicht der Anordnung aus Figur 41 in Richtung des Pfeils N₁;
- Figur 43:: eine schematische Seitenansicht der Anordnung aus Figur 41 in Richtung des Pfeils N₂;
- Figur 44:: eine schematische Schnittansicht längs Linie 44-44 in Figur 41;
- Figur 45:: eine schematische Schnittansicht längs Linie 45-45 in Figur 41;
- Figur 46:: eine schematische perspektivische Ansicht eines siebten Ausführungsbeispiels eines Abdeckungselements von unten;
- Figur 47:: eine Draufsicht auf die Anordnung in Figur 46 von unten;
- Figur 48:: eine schematische Ansicht der Anordnung aus Figur 47 in Richtung des Pfeils O;
- Figur 49:: eine schematische Seitenansicht der Anordnung aus Figur 48 in Richtung des Pfeils P₁;
- Figur 50:: eine schematische Seitenansicht der Anordnung aus Figur 48 in Richtung des Pfeils P₂;
- Figur 51:: eine schematische Schnittansicht längs Linie 51-51 in Figur 48;
- Figur 52:: eine schematische Schnittansicht längs Linie 52-25 in Figur 48;
- Figur 53:: eine schematische perspektivische Ansicht eines achten Ausführungsbeispiels eines Abdeckungselements von unten;
- **Figur 54:**: eine Draufsicht auf die Anordnung in Figur 53 von unten;
- Figur 55:: eine schematische Ansicht der Anordnung aus Figur 54 in Richtung des Pfeils Q;
- Figur 56:: eine schematische Seitenansicht der Anordnung aus Figur 55 in Richtung des Pfeils R₁;
- Figur 57:: eine schematische Seitenansicht der Anordnung aus Figur 55 in Richtung des Pfeils R₂;
- Figur 58:: eine schematische Schnittansicht längs Linie 58-58 in Figur 55;
- Figur 59:: eine schematische Schnittansicht längs Linie 59-59 in Figur 55;
- Figur 60:: eine schematische perspektivische Ansicht eines neunten Ausführungsbeispiels eines Abdeckungselements von unten;
- Figur 61:: eine Draufsicht auf die Anordnung in Figur 60 von unten;
- Figur 62:: eine schematische Ansicht der Anordnung aus Figur 61 in Richtung des Pfeils S;
- Figur 63:: eine schematische Seitenansicht der Anordnung aus Figur 62 in Richtung des Pfeils T;
- Figur 64:: eine schematische Schnittansicht längs Linie 64-64 in Figur 62; und
- Figur 65:: eine rein schematische Darstellung eines weiteren Ausführungsbeispiels eines Flächenreinigungsgeräts.

In den Figuren 1 bis 7 ist schematisch ein erstes Ausführungsbeispiel eines insgesamt mit dem Bezugszeichen 10 bezeichneten Flächenreinigungsgeräts dargestellt. Es ist in Form eines Bodenreinigungsgeräts 12 ausgebildet, und zwar in Form eines Saugroboters 14.

Das Reinigungsgerät 10 umfasst einen Reinigungsgerätkörper 16 und definiert eine Oberseite 18 und eine Unterseite 20.

Am Reinigungsgerätkörper 16 ist eine Fahreinrichtung 22 angeordnet beziehungsweise ausgebildet, welche zwei angetriebene Räder 24, welche eine gemeinsame Radachse 26 definieren, und ein Rad 28, welches eine Radachse 30 definiert, umfasst.

Das Rad 28 ist um eine Lenkachse 32 verdrehbar am Reinigungsgerätkörper 16 gelagert.

Das Flächenreinigungsgerät 10 definiert mit den drei Rädern 24, 28 eine Aufstandsebene 34, die von einer Bodenfläche 36 eines Bodens, auf dem sich das Flächenreinigungsgerät 10 bewegt, definiert wird.

Die Bodenfläche 36 ist diejenige Fläche, die mit dem Flächenreinigungsgerät 10 reinigbar ist, mithin also die zu reinigende Oberfläche beziehungsweise Fläche 40.

Das Flächenreinigungsgerät 10 umfasst eine Lenkeinrichtung 42, die in einer dafür vorgesehenen Aufnahme 44 an der Unterseite 20 des Reinigungsgerätkörpers 16 aufgenommen ist. Die Lenkeinrichtung 42 ist ausgebildet, das Rad 28 um die Lenkachse 32, die quer, nämlich senkrecht, zur Aufstandsebene 34 verläuft, aktiv oder passiv zu verdrehen und so eine Fahrbewegung des Flächenreinigungsgeräts 10 zu lenken.

Das Flächenreinigungsgerät 10 umfasst ferner eine Antriebseinrichtung 46 umfassend zwei Elektromotoren 48. Jeweils ein Elektromotor 48 ist einem der beiden Räder 24 zugeordnet, sodass diese unabhängig voneinander in Rotation versetzt werden können. Die Antriebseinrichtung 46 dient zur Bewegung des Flächenreinigungsgeräts 10 vorwärts und rückwärts über die zu reinigende Oberfläche, also die zu reinigende Fläche 40. Durch eine entgegengesetzte Rotation der Räder 24 kann das Flächenreinigungsgerät im Wesentlichen auf der Stelle drehen und so eine Fahrtrichtung auf einfache Weise ändern.

Die Räder 24 umfassen Gummireifen 50, die eine sichere Bewegung des Flächenreinigungsgeräts 10 über die zu reinigende Oberfläche 40 ermöglichen, insbesondere auch auf glatten und rutschigen Oberflächen 40.

Die Fahreinrichtung 22 mit der Antriebseinrichtung 46 ermöglicht die selbstfahrende und selbstlenkende Ausbildung des Flächenreinigungsgeräts 10.

Eine schematische Prinzipskizze des Flächenreinigungsgeräts 10 ist in Figur 64 dargestellt. Eine netzunabhängige Energieversorgungseinrichtung 52 in Form einer wiederaufladbaren Batterie 54 dient zur Versorgung aller elektrischer Verbraucher des Flächenreinigungsgeräts 10 mit elektrischer Energie.

Das Flächenreinigungsgerät 10 umfasst die bereits beschriebene Antriebseinrichtung 46 umfassend die beiden Elektromotoren 48.

Am Reinigungsgerätkörper 16 ist eine Saugeinrichtung 56 in Form eines Lüftergebläses 58, welches von der Energieversorgungseinrichtung 52 mit elektrischer Energie versorgt wird.

Das Flächenreinigungsgerät 10 umfasst ferner eine am Reinigungsgerätkörper 16 angeordnete beziehungsweise ausgebildete Saugdüse 60, die einen Schmutzeinlass 62 definiert. Die Saugeinrichtung 56 ist ausgebildet zum Erzeugen eines Saugstroms durch den Schmutzeinlass 62 in den Reinigungsgerätkörper 16 hinein.

Am Reinigungsgerätkörper 16 ist ferner ein mit dem Schmutzeinlass 62 in Fluidverbindung stehender Schmutzaufnahmebehälter 64 angeordnet zum Aufnehmen von mit dem Saugstrom in den Reinigungsgerätkörper 16 eingebrachten Schmutz 66, welcher schematisch in den Figuren 3, 4 und 6 dargestellt ist.

Die Saugdüse 60 umfasst eine Saugstromführungseinrichtung 68 zum Führen und/oder Leiten des Saugstroms von der zu reinigenden Oberfläche 40 durch den Schmutzeinlass 62 in den Reinigungsgerätkörper 16 hinein.

Die Saugstromführungseinrichtung 68 umfasst mindestens einen sich vom Schmutzeinlass 62 weg erstreckenden Führungskanal 70, 72, 74. Dieser ist beim bestimmungsgemäßen Gebrauch des Flächenreinigungsgeräts 10 von einer auf die zu reinigende Fläche 40 hin weisenden und relativ zu dieser beziehungsweise zur Aufstandsebene 34 geneigten Führungsfläche 76 und zwei sich von der Führungsfläche 76 weg quer, insbesondere senkrecht, erstreckenden seitlichen, aufeinander zu weisenden Führungsseitenflächen 78, 80 begrenzt.

Die Führungskanäle 70, 72 und 74 sind von der Führungsfläche 76 weg und in Richtung auf die zu reinigende Oberfläche 40 hin weisend offen.

Jede Führungsseitenfläche 78, 80 ist von einer Führungsflächeninnenkante 82, welche eine Schnittlinie der Führungsfläche 76 und der jeweiligen Führungsseitenfläche 78, 80 definiert, und einer Führungsflächenaußenkante 84 begrenzt.

Die Führungsflächeninnenkante 82 und die Führungsflächenaußenkante 84 der Führungsseitenflächen 78 und 80 verlaufen parallel zueinander.

Das Flächenreinigungsgerät 10 ist derart ausgebildet, dass die Unterseite 20 beim bestimmungsgemäßen Gebrauch des Flächenreinigungsgeräts 10 auf die zu reinigende Fläche 40 hin weist, die Oberseite 18 von dieser weg.

Das Flächenreinigungsgerät 10 umfasst ein Abdeckungselement 86, welches am Reinigungsgerätkörper 16 angeordnet beziehungsweise ausgebildet ist und mindestens einen Teil der Unterseite 20 definiert beziehungsweise bildet. Das Abdeckungselement 86 ist mit dem Reinigungsgerätkörper 16 lösbar verbindbar ausgebildet, wie dies schematisch in Figur 7 angedeutet ist.

Der Schmutzeinlass 62 sowie die Saugdüse 60 sind bei den in den Figuren dargestellten Ausführungsbeispielen am Abdeckungselement 86 ausgebildet.

Der Schmutzeinlass 62 ist wie beschrieben an der Unterseite 20 des Reinigungsgerätkörpers 16 angeordnet beziehungsweise ausgebildet und umfasst eine Schmutzeinlassöffnung 88, welche den Reinigungsgerätkörper 16 in Richtung auf die zu reinigende Fläche 40 hin eröffnet.

Am Reinigungsgerätkörper 16 ist eine Reinigungselementaufnahme 90 angeordnet beziehungsweise ausgebildet, in welcher ein Reinigungselement 92 in Form einer Reinigungswalze 94 angeordnet beziehungsweise ausgebildet ist. Die Reinigungswalze 94 kann insbesondere mit einer Mehrzahl an Borstenbündeln 96 und/oder Abziehlippen 98 bestückt sein.

Die Radachse 26 definiert eine Querrichtung 100 des Flächenreinigungsgeräts 10. Eine Längsrichtung 102 des Reinigungsgerätkörpers 16 erstreckt sich senkrecht zur Querrichtung 100 von einer Vorderseite 104 zu einer Rückseite 106 des Flächenreinigungsgeräts 10.

Eine bevorzugte Reinigungsrichtung 108 ist in Figur 4 schematisch durch einen Pfeil symbolisiert, der von der Vorderseite 104 in einer Richtung parallel zur Längsrichtung 102 vom Flächenreinigungsgerät 10 weg weist.

Das Flächenreinigungsgerät 10 umfasst ferner ein weiteres Reinigungselement 110 in Form eines Seitenbesens 112, welcher lediglich in Figur 5 schematisch gestrichelt eingezeichnet ist. Der Seitenbesen 112 ist an einer Rotationseinrichtung 114 im Bereich einer Aussparung 116 an der Unterseite 20 rotierbar angeordnet. Die Rotationseinrichtung 114 definiert eine Rotationsachse 118, welche quer zur Aufstandsebene 34 verläuft und bezogen auf eine Flächennormale der Aufstandsebene 34 etwas geneigt ist.

Die Reinigungswalze 94 ist ebenfalls um eine Rotationsachse 120 rotierbar gelagert. Diese verläuft parallel zur Querrichtung 100 und damit auch parallel zur Radachse 26.

Die Rotationseinrichtung 114 bildet einen Reinigungselementantrieb 122 für das Reinigungselement 110. Ein weiterer Reinigungselementantrieb 124 ist im Reinigungsgerätkörper 16 angeordnet beziehungsweise ausgebildet, um das Reinigungselement 92 in Rotation zu versetzen.

In Figur 7 links oben ist ein erstes Ausführungsbeispiel eines Abdeckungselements 86 dargestellt, dessen Aufbau nachfolgend in Verbindung mit den Figuren 8 bis 12 näher erläutert wird.

Die Führungsseitenflächen 78, 80 sind jeweils von einer vorderen Führungsseitenflächenvorderkante 126 und einer hinteren Führungsseitenflächenhinterkante 128 begrenzt. Die Führungsseitenflächenvorderkante 126 und die Führungsseitenflächenhinterkante 128 verbinden jeweils die Führungsflächeninnenkante 82 und die Führungsflächenaußenkante 84 der Führungsseitenflächen 78, 80 miteinander. Auf diese Weise bilden die Führungsseitenflächen 78, 80 jeweils ein Parallelogramm. Dies bedeutet, dass die Führungsseitenflächenvorderkante 126 und die Führungsseitenflächenhinterkante 128 parallel zueinander verlaufen.

Ein Abstand 130 der Führungsflächeninnenkante 82 und der Führungsflächenaußenkante 84 voneinander definiert eine Führungsseitenflächenbreite 132 der jeweiligen Führungsseitenfläche 78, 80. Eine Länge 134 der Führungsseitenflächenvorderkante 126 und eine Länge 136 der Führungsseitenflächenhinterkante 128 ist größer als die Führungsseitenflächenbreite 132.

Die Saugdüse 60 umfasst mindestens zwei, bei dem in den Figuren 8 bis 12 dargestellten Ausführungsbeispiel drei Führungskanäle 70, 72 und 74. Optional können auch vier oder mehr Führungskanäle vorgesehen sein.

Zwischen den beiden Führungskanälen 70 und 72 ist ein Führungskörper 138 angeordnet beziehungsweise ausgebildet und zwischen den Führungskanälen 70 und 74 ein Führungskörper 140. Die Führungskörper 138 und 140 sind identisch ausgebildet. Jeder Führungskörper 138, 140 weist zwei Führungsseitenflächen 78, 80 auf, wobei jeweils eine der Führungsseitenflächen 78, 80 an einen der Führungskanäle 70, 72, 74 angrenzt.

Der Führungskörper 138 weist eine Führungskörpervorderkante 142 auf, welche durch eine Schnittlinie der zwei vom Führungskörper 138 umfassten Führungsseitenflächen 78, 80 gebildet ist. Mithin wird also die Führungskörpervorderkante 142 durch die zwei Führungsseitenflächenvorderkanten 126 der beiden Führungsseitenflächen 78, 80 definiert.

Die zwei vom Führungskörper 138 umfassten Führungsseitenflächen 78, 80 schließen zwischen sich einen Führungskörperinnenwinkel 144 ein. Dieser weist einen Wert in einem Bereich von etwa 30° bis etwa 150° auf. Vorzugsweise liegt der Wert in einem Bereich von etwa 90° bis 150°. Bei dem in den Figuren 8 bis 12 dargestellten Ausführungsbeispiel weist der Führungskörperinnenwinkel 144 einen Wert von etwa 150° auf.

Die Schmutzeinlassöffnung 88 weist eine Schmutzeinlassöffnungsvorderkante 146, eine Schmutzeinlassöffnungshinterkante 148 und wird seitlich von zwei die Schmutzeinlassöffnungsvorderkante 146 und die Schmutzeinlassöffnungshinterkante 148 miteinander verbindenden Schmutzeinlassöffnungsseitenkanten 150 begrenzt. Die Schmutzeinlassöffnungsvorderkante 146 und die Schmutzeinlassöffnungshinterkante 148 verlaufen parallel zueinander und parallel zur Querrichtung 100.

Zusätzlich zur Schmutzeinlassöffnung 88 umfasst der Schmutzeinlass 62 mindestens eine Kanalöffnung 152, 154 beziehungsweise 156. Die Kanalöffnung 152, 154, 156 ist von der Schmutzeinlassöffnungsvorderkante 146, von einer hinteren Führungsflächenhinterkante 158 der Führungsfläche 76 und zwei hinteren Führungsseitenflächenhinterkanten 128 der Führungsseitenflächen 78 und 80 begrenzt.

Wie insbesondere gut in den Figuren 8 und 10 zu erkennen, ist die Schmutzeinlassöffnungsvorderkante 146 im Bereich der Kanalöffnung 152 unterbrochen. Ferner verläuft die Schmutzeinlassöffnungsvorderkante 146 parallel zur Führungsflächenhinterkante 158. Ein Abstand 160 der Führungsflächenhinterkante 158 von der Schmutzeinlassöffnungsvorderkante 146 entspricht der Länge 136 der Führungsseitenflächenhinterkanten 128.

Die hintere Führungsflächenhinterkante 158 verläuft ferner parallel zur Schmutzeinlassöffnungsvorderkante 146 sowie parallel zur Schmutzeinlassöffnungshinterkante 148.

Die Kanalöffnung 152 ist rechteckig ausgebildet. Die zwei die Kanalöffnung 152 begrenzenden Führungsseitenflächenhinterkanten 128 verlaufen parallel zueinander. Eine Länge 162 der Führungsflächenhinterkante 158 der Kanalöffnung 152 ist größer als die Länge 136 der an die Kanalöffnung 152 angrenzenden Führungsseitenflächenhinterkante 128.

Die Kanalöffnung 152 definiert eine Kanalöffnungsebene 164. Die Schmutzeinlassöffnung 88 definiert eine Schmutzeinlassöffnungsebene 166. Die Schmutzeinlassöffnungsvorderkante 146 und die Schmutzeinlassöffnungshinterkante 148 liegen in der Schmutzeinlassöffnungsebene 166. Die Kanalöffnungsebene verläuft quer zur Schmutzeinlassöffnungsebene 166.

Der Führungskörper 138, 140 weist eine Führungskörperdeckfläche 168 auf. Die Führungskörperdeckfläche 168 ist durch zwei Führungsflächenaußenkanten 84 und die Schmutzeinlassöffnungsvorderkante 146 begrenzt. Die Führungskörperdeckfläche 168 weist in Richtung auf die zu reinigende Fläche 40 hin. Ferner verläuft sie parallel zur Führungsfläche 76.

Die beiden Schmutzeinlassöffnungsseitenkanten 150 verlaufen nicht geradlinig, sondern sind in einen ersten Seitenkantenabschnitt 170 und in einen zweiten Seitenkantenabschnitt 172 unterteilt. Der erste Seitenkantenabschnitt 170 erstreckt sich ausgehend von der Schmutzeinlassöffnungshinterkante 148 in Richtung auf die Schmutzeinlassöffnungsvorderkante 146 hin weisend.

Der zweite Seitenkantenabschnitt 172 erstreckt sich vom ersten Seitenkantenabschnitt 170, er schließt sich also an diesen an, bis zur Schmutzeinlassöffnungsvorderkante 146. Die ersten Seitenkantenabschnitte 170 definieren eine erste Seitenkantenabschnittsebene 174. Ferner definieren die zweiten Seitenkantenabschnitte 172 eine zweite Seitenkantenabschnittsebene 176. Die erste Seitenkantenabschnittsebene 174 und die zweite Seitenkantenabschnittsebene 176 sind um einen Seitenkantenabschnittsebenenwinkel 178 gegeneinander geneigt. Dieser weist einen Wert in einem Bereich von etwa 1° bis etwa 10° auf.

Die Führungsfläche 76 und die zweite Seitenkantenabschnittsebene 176 sind um einen Führungsflächenneigungswinkel 180 gegeneinander geneigt. Dieser weist einen Wert in einem Bereich von etwa 1° bis etwa 30° auf.

Der Führungsflächenneigungswinkel 180 ist größer als der Seitenkantenabschnittsebenenwinkel 178. Die erste Seitenkantenabschnittsebene 174 verläuft parallel zu der zu reinigenden Fläche 40 und damit parallel zur Aufstandsebene 34. Überdies verläuft sie parallel zur Oberseite 18. Somit verlaufen auch die ersten Seitenkantenabschnitte 170 parallel zur Aufstandsebene 34.

Wie bereits erläutert sind die Kanalöffnungen 152, 154 und 156 in Richtung auf die Vorderseite 104 hin weisend geöffnet.

Die Schmutzeinlassöffnungsseitenkante 150, nämlich der zweite Seitenkantenabschnitt 172 derselben, erstreckt sich mindestens bis zur Kanalöffnung 154 beziehungsweise 156, nämlich genau bis zu diesen und zu einer parallel zu den Kanalöffnungen 154 und 156 verlaufenden Stirnfläche 182. Die Stirnfläche 182 liegt beim Ausführungsbeispiel der Figuren 8 bis 12 in der Kanalöffnungsebene 164.

Die Stirnfläche 182 ist an einem den Führungskanal 72 beziehungsweise 74 begrenzenden seitlichen Führungsseitenkörper 184 ausgebildet. Dieser definiert eine sich quer, nämlich senkrecht, zur Stirnfläche 182 erstreckende Führungsseitenkörperseitenfläche 186. Diese erstreckt sich bis zur Schmutzeinlassöffnungshinterkante 148. Die Saugdüse 60 gemäß dem Ausführungsbeispiel der Figuren 8 bis 12 ist im Wesentlichen spiegelsymmetrisch zu einer die Längsrichtung 102 enthaltenden Spiegelebene 188 ausgebildet. Die Spiegelebene 188 verläuft senkrecht zur Querrichtung 100 und teilt den Führungskanal 70 mittig.

Das in Verbindung mit den Figuren 8 bis 12 beschriebene Abdeckungselement 86 ist ferner in den Figuren 4 bis 6 dargestellt. Mithin ist also das in diesen Figuren dargestellte Flächenreinigungsgerät 10 mit dem Abdeckungselement 86 ausgestattet, das in den Figuren 8 bis 12 dargestellt ist.

In den Figuren 13 bis 17 ist ein zweites Ausführungsbeispiel eines Abdeckungselements 86 schematisch dargestellt. Es stimmt in seinem grundlegenden Aufbau mit dem Ausführungsbeispiel der Figuren 8 bis 12 überein. Zur Vermeidung von Wiederholungen werden nachfolgend lediglich die Unterschiede zum Ausführungsbeispiel der Figuren 8 bis 12 erläutert. Dies gilt entsprechend auch für alle weiteren Ausführungsbeispiele.

Beim Ausführungsbeispiel der Figuren 13 bis 18 sind die Schmutzeinlassöffnungsseitenkanten 150 nicht in zwei Abschnitte unterteilt. Sie erstrecken sich aber ebenfalls bis zur Stirnfläche 182, die jedoch über die Kanalöffnungsebene 164 vorsteht. Wie in Figur 14 gut zu erkennen definiert die Stirnfläche 182 bei diesem Ausführungsbeispiel eine Stirnflächenebene 190 derart, dass die Führungsseitenflächenvorderkanten 126 in der Stirnflächenebene 190 liegen beziehungsweise verlaufen.

Ein drittes Ausführungsbeispiel eines Abdeckungselements 86 ist schematisch in den Figuren 18 bis 24 dargestellt. Es stimmt in seinem Aufbau nahezu identisch mit dem Ausführungsbeispiel der Figuren 8 bis 12 überein. Es unterscheidet sich von diesem jedoch dadurch, dass die Saugdüse 60 einen Führungsleitkörper 192 umfasst. Der Führungsleitkörper 192 weist eine vom Schmutzeinlass 62, insbesondere von der Kanalöffnung 154 weg weisende Leitkörperfläche 194 auf, welche gegenüber der Stirnfläche 182 um einen Leitkörperflächenwinkel 196 geneigt ist. Wie in den Figuren 18 bis 20 gut zu erkennen, ist der Führungsleitkörper 192 von der Stirnfläche 182 beabstandet angeordnet beziehungsweise ausgebildet.

Der Leitkörperflächenwinkel 196 weist einen Wert in einem Bereich von etwa 10° bis etwa 60° auf. Ferner steht bei dem Ausführungsbeispiel der Figuren 18 bis 24 die Leitkörperfläche 194 teilweise über die Führungsfläche 76 nach vorne vor.

Der Führungsleitkörper 192 ist quaderförmig oder im Wesentlichen quaderförmig ausgebildet. Überdies weist er eine in Richtung auf die zu reinigende Fläche 40 hin weisende Leitkörperflächenkante 198 auf. Beim Ausführungsbeispiel der Figuren 18 bis 24 definieren die Leitkörperflächenkante 198 und die Führungsflächenhinterkante 158 eine schematisch in Figur 20 eingezeichnete Ebene 200.

Das Abdeckungselement 86 ist zudem unsymmetrisch ausgebildet und weist im Bereich des in der Draufsicht von unten vorne rechten Führungsseitenkörpers 184 eine hohlzylindrisch geformte Endfläche 202 auf, die eine freie Rotation des Seitenbesens 112 ermöglicht und die an die Aussparung 116 angepasst ist. Auf der Seite mit der Endfläche 202 ist kein Führungsleitkörper 192 angeordnet beziehungsweise ausgebildet.

Ein viertes Ausführungsbeispiel eines Abdeckungselements 86 ist schematisch in den Figuren 25 bis 31 dargestellt. Es stimmt in seinem Aufbau nahezu identisch mit dem Ausführungsbeispiel der Figuren 18 bis 24 überein, sodass auf vorstehende Beschreibung vollumfänglich Bezug genommen werden kann.

Es unterscheidet sich lediglich dadurch, dass statt der hohlzylindrischen Endfläche 202 der Führungsseitenkörper 184 ebenfalls eine Stirnfläche 182 aufweist, vor der in analoger Weise ein Führungsseitenleitkörper 192 angeordnet ist, und zwar derart, dass das Abdeckungselement 86 insgesamt im Wesentlichen symmetrisch bezogen auf die Spiegelebene 188 ausgebildet ist.

Die Figuren 32 bis 38 zeigen schematisch ein fünftes Ausführungsbeispiel eines Abdeckungselements 86. Es ist nahezu identisch mit dem dritten Ausführungsbeispiel der Figuren 18 bis 24 ausgebildet. Es unterscheidet sich lediglich in einer Höhe der Leitkörperfläche 194 und damit des Führungsleitkörpers 192 insgesamt. Bei diesem Ausführungsbeispiel definieren die Leitkörperflächenkante 198 und die Schmutzeinlassöffnungsvorderkante 146 eine Ebene 200, wie dies gut in den Figuren 34 bis 36 zu erkennen ist.

Auch bei diesem Ausführungsbeispiel endet ein in Richtung auf die Kanalöffnung 154 hin weisendes Ende 204 des Führungsleitkörpers 192 in einer von der Führungsseitenkörperseitenfläche 186 definierten Ebene.

Ein sechstes Ausführungsbeispiel eines Abdeckungselements 86 ist schematisch in den Figuren 39 bis 45 dargestellt. Es ist wiederum im Wesentlichen symmetrisch zur Spiegelebene 188 ausgebildet. Es unterscheidet sich vom vierten Ausführungsbeispiel, das in den Figuren 25 bis 31 dargestellt ist, durch eine Höhe der Leitkörperfläche 194. Beim sechsten Ausführungsbeispiel definieren die Leitkörperflächenkante 198 und die Schmutzeinlassöffnungsvorderkante 146 eine Ebene 200.

In den Figuren 46 bis 52 ist ein siebtes Ausführungsbeispiel eines Abdeckungselements 86 schematisch dargestellt. Es stimmt im Wesentlichen mit dem Aufbau des fünften Ausführungsbeispiels der Figuren 32 bis 38 überein. Es unterscheidet sich hier lediglich in einer Höhe des Führungsleitkörpers 192. Die Leitkörperflächenkante 198 bildet mit der Schmutzeinlassöffnungshinterkante 148 eine Ebene 200.

Auch das siebte Ausführungsbeispiel des Abdeckungselements 86 ist asymmetrisch ausgebildet, denn es weist an einem der Kanalöffnung 156 benachbarten Führungsseitenkörper 184 wiederum die bereits beschriebene hohlzylindrische Endfläche 202 auf, die bei Vorhandensein eines Seitenbesens 112 vorteilhaft ist.

Ein achtes Ausführungsbeispiel eines Abdeckungselements 86 ist schematisch in den Figuren 53 bis 59 dargestellt. Es unterscheidet sich vom sechsten Ausführungsbeispiel der Figuren 39 bis 45 durch die Höhe der Leitkörperfläche 194. Beim achten Ausführungsbeispiel bildet die Leitkörperflächenkante 198 eine Ebene 200 mit der Schmutzeinlassöffnungshinterkante 148. Insgesamt ist das Abdeckungselement 86 im Wesentlichen symmetrisch zur Spiegelebene 188 ausgebildet.

Das sechste Ausführungsbeispiel, das schematisch in den Figuren 39 bis 45 dargestellt ist, ist zudem in Figur 7 oben rechts als alternatives Abdeckungselement 86 dargestellt, welches statt dem in den Figuren 8 bis 12 dargestellten ersten Ausführungsbeispiel alternativ an der Unterseite 20 des Flächenreinigungsgeräts 10 angeordnet werden kann.

In den Figuren 60 bis 64 ist ein neuntes Ausführungsbeispiel 86 schematisch dargestellt. Es ist dem ersten Ausführungsbeispiel der Figuren 8 bis 12 ähnlich. Anders als beim ersten Ausführungsbeispiel, welches die Stirnflächen 182 aufweist, die eine Stirnflächenebene 190 definieren, setzt sich bei diesem Ausführungsbeispiel der Führungsseitenkörper 184 weiter nach vorne fort, und zwar derart, dass sowohl die Kanalöffnung 154 als auch die Kanalöffnung 156 durch das Zusammenwirken der Führungskörper 138 und 140 mit sich an den jeweiligen Führungsseitenkörper 184 anschließenden Endkörpern 206 und 208 begrenzt sind.

Die Endkörper 206 und 208 weisen Endkörperdeckflächen 210 und 212 auf, die mit den Führungskörperdeckflächen 168 der Führungskörper 138 und 140 eine gemeinsame Deckflächenebene 214 definieren. Die Endkörperdeckflächen 210 und 212 verlaufen parallel zur Führungsfläche 76. So wird an den Endkörpern 206 und 208 jeweils eine Führungsseitenfläche 78 beziehungsweise 80 ausgebildet, wobei die Führungsseitenfläche 78 des Endkörpers 206 zusammen mit der Führungsseitenfläche 80 des Führungskörpers 138 den Führungskanal 72 begrenzt, die Führungsseitenfläche 80 des Endkörpers 208 zusammen mit der Führungsseitenfläche 78 des Führungskörpers 140 den Führungskanal 74. Auf diese Weise werden drei praktisch identische Führungskanäle 70, 72 und 74 ausgebildet. Die drei definierten Kanalöffnungen 152, 154 und 156 sind bei diesem Ausführungsbeispiel gleich groß.

Alle vorstehend beschriebenen Ausführungsbeispiele von Abdeckungselementen 86 können grundsätzlich wahlweise an der Unterseite 20 des Flächenreinigungsgeräts 10 angeordnet werden. Varianten mit hohlzylindrischer Endfläche 202 werden vorzugsweise eingesetzt, wenn das Flächenreinigungsgerät 10 ein Reinigungselement 110 in Form eines Seitenbesens 112 umfasst. Ohne Seitenbesen 112 können insbesondere alle anderen Abdeckungselemente 86 genutzt werden.

Die jeweiligen Saugdüsen 60 mit Saugstromführungseinrichtung 68 erleichtern die Aufnahme von Schmutz 66 von einer zur reinigenden Fläche 40, insbesondere auch unter Einsatz eines Reinigungselements 92 in Form einer Reinigungswalze 94.

### Bezugszeichenliste

- 10: Reinigungsgerät
- 12: Bodenreinigungsgerät
- 14: Saugroboter
- 16: Reinigungsgerätkörper
- 18: Oberseite
- 20: Unterseite
- 22: Fahreinrichtung
- 24: Rad
- 26: Radachse
- 28: Rad
- 30: Radachse
- 32: Lenkachse
- 34: Aufstandsebene
- 36: Bodenfläche
- 38: Boden
- 40: Fläche
- 42: Lenkeinrichtung
- 44: Aufnahme
- 46: Antriebeinrichtung
- 48: Elektromotor
- 50: Gummireifen
- 52: Energieversorgungseinrichtung
- 54: Batterie
- 56: Saugeinrichtung
- 58: Luftgebläse
- 60: Saugdüse
- 62: Schmutzeinlass
- 64: Schmutzaufnahmebehälter
- 66: Schmutz
- 68: Saugstromführungseinrichtung
- 70: Führungskanal
- 72: Führungskanal
- 74: Führungskanal
- 76: Führungsfläche
- 78: Führungsseitenfläche
- 80: Führungsseitenfläche
- 82: Führungsflächeninnenkante
- 84: Führungsflächenaußenkante
- 86: Abdeckungselement
- 88: Schmutzeinlassöffnung
- 90: Reinigungselementaufnahme
- 92: Reinigungselement
- 94: Reinigungswalze
- 96: Borstenbündel
- 98: Abziehlippe
- 100: Querrichtung
- 102: Längsrichtung
- 104: Vorderseite
- 106: Rückseite
- 108: Reinigungsrichtung
- 110: Reinigungselement
- 112: Seitenbesen
- 114: Rotationseinrichtung
- 116: Aussparung
- 118: Rotationsachse
- 120: Rotationsachse
- 122: Reinigungselementantrieb
- 124: Reinigungselementantrieb
- 126: Führungsseitenflächenvorderkante
- 128: Führungsseitenflächenhinterkante
- 130: Abstand
- 132: Führungsseitenflächenbreite
- 134: Länge
- 136: Länge
- 138: Führungskörper
- 140: Führungskörper
- 142: Führungskörpervorderkante
- 144: Führungskörperinnenwinkel
- 146: Schmutzeinlassöffnungsvorderkante
- 148: Schmutzeinlassöffnungshinterkante
- 150: Schmutzeinlassöffnungsseitenkante
- 152: Kanalöffnung
- 154: Kanalöffnung
- 156: Kanalöffnung
- 158: Führungsflächenhinterkante
- 160: Abstand
- 162: Länge
- 164: Kanalöffnungsebene
- 166: Schmutzeinlassöffnungsebene
- 168: Führungskörperdeckfläche
- 170: erster Seitenkantenabschnitt
- 172: zweiter Seitenkantenabschnitt
- 174: erste Seitenkantenabschnittsebene
- 176: zweite Seitenkantenabschnittsebene
- 178: Seitenkantenabschnittsebenenwinkel
- 180: Führungsflächenneigungswinkel
- 182: Stirnfläche
- 184: Führungsseitenkörper
- 186: Führungsseitenkörperseitenfläche
- 188: Spiegelebene
- 190: Stirnflächenebene
- 192: Führungsleitkörper
- 194: Leitkörperfläche
- 196: Leitkörperflächenwinkel
- 198: Leitkörperflächenkante
- 200: Ebene
- 202: Endfläche
- 204: Ende
- 206: Endkörper
- 208: Endkörper
- 210: Endkörperdeckfläche
- 212: Endkörperdeckfläche
- 214: Deckflächenebene

## Patentansprüche

1. Flächenreinigungsgerät (10), insbesondere in Form eines Bodenreinigungsgeräts (12), umfassend einen Reinigungsgerätkörper (16), eine am Reinigungsgerätkörper (16) angeordnete oder ausgebildete Saugdüse (60), die einen Schmutzeinlass (62) definiert, eine Saugeinrichtung (56) zum Erzeugen eines Saugstroms durch den Schmutzeinlass (62) in den Reinigungsgerätkörper (16) hinein, einen mit dem Schmutzeinlass (62) in Fluidverbindung stehenden, im Reinigungsgerätkörper (16) angeordneten Schmutzaufnahmebehälter (64) zum Aufnehmen von mit dem Saugstrom in den Reinigungsgerätkörper (16) eingebrachtem Schmutz (66), wobei die Saugdüse (60) eine Saugstromführungseinrichtung (68) umfasst zum Führen und/oder Leiten des Saugstroms von einer zu reinigenden Fläche (40) durch den Schmutzeinlass (62) in den Reinigungsgerätkörper (16) hinein, wobei die Saugstromführungseinrichtung (68) mindestens einen sich vom Schmutzeinlass (62) weg erstreckenden Führungskanal (70, 72, 74) umfasst, wobei der mindestens eine Führungskanal (70, 72, 74) beim bestimmungsgemäßen Gebrauch des Flächenreinigungsgeräts (10) von einer auf die zu reinigende Fläche (40) hin weisenden und relativ zu dieser geneigten Führungsfläche (76) und zwei sich von der Führungsfläche (76) weg quer, insbesondere senkrecht, erstreckenden seitlichen, aufeinander zu weisenden Führungsseitenflächen (78, 80) begrenzt ist, wobei der mindestens eine Führungskanal (70, 72, 74) von der Führungsfläche (76) weg und in Richtung auf die zu reinigende Fläche (40) hin weisend offen ist, wobei jede Führungsseitenfläche (78, 80) von einer Führungsflächeninnenkante (82), welche eine Schnittlinie der Führungsfläche (76) und der Führungsseitenfläche (78, 80) definiert, und einer Führungsflächenaußenkante (84) begrenzt ist, **dadurch gekennzeichnet, dass** die Führungsflächeninnenkante (82) und die Führungsflächenaußenkante (84) parallel zueinander verlaufen.

2. Flächenreinigungsgerät nach Anspruch 1, **dadurch gekennzeichnet, dass** das Flächenreinigungsgerät (10) eine Oberseite (18) und eine Unterseite (20) aufweist und dass beim bestimmungsgemäßen Gebrauch des Flächenreinigungsgeräts (10) die Oberseite (18 ) von der zu reinigenden Fläche (40) weg weist und die Unterseite (20) auf die zu reinigende Fläche (40) hin weist,
wobei insbesondere das Flächenreinigungsgerät (10) ein Abdeckungselement (86) umfasst, wobei das Abdeckungselement (86) am Reinigungsgerätkörper (16) angeordnet oder ausgebildet ist und mindestens einen Teil der Unterseite (20) definiert oder bildet und wobei der Schmutzeinlass (62) und/oder die Saugdüse (62) am Abdeckungselement (86) ausgebildet ist,
wobei weiter insbesondere das Abdeckungselement (86) mit dem Reinigungsgerätkörper (16) lösbar verbindbar ausgebildet ist.

3. Flächenreinigungsgerät nach einem der voranstehenden Ansprüche, **dadurch gekennzeichnet, dass** die Führungsseitenfläche (78, 80) jeweils von einer vorderen Führungsseitenflächenvorderkante (126) und einer hinteren Führungsseitenflächenhinterkante (128) begrenzt ist und dass die Führungsseitenflächenvorderkante (126) und die Führungsseitenflächenhinterkante (128) jeweils die Führungsflächeninnenkante (82) und die Führungsflächenaußenkante (84) miteinander verbinden, wobei insbesondere
a) die Führungsseitenflächen (78, 80) jeweils ein Parallelogramm definieren und wobei die Führungsseitenflächenvorderkante (126) und die Führungsseitenflächenhinterkante (128) parallel zueinander verlaufen
und/oder
b) ein Abstand (130) der Führungsflächeninnenkante (82) und der Führungsflächenaußenkante (84) voneinander eine Führungsseitenflächenbreite (132) der Führungsseitenfläche (78, 80) definiert und wobei eine Länge (134, 136) der Führungsseitenflächenvorderkante (126) und/oder der Führungsseitenflächenhinterkante (128) größer ist als die Führungsseitenflächenbreite (132).

4. Flächenreinigungsgerät nach einem der voranstehenden Ansprüche, **dadurch gekennzeichnet, dass** die Saugdüse (60) mindestens zwei, insbesondere zwei, drei, vier oder mehr, Führungskanäle (70, 72, 74) umfasst, dass zwischen den mindestens zwei Führungskanälen (70, 72, 74) ein Führungskörper (138, 140) angeordnet oder ausgebildet ist und dass der Führungskörper (138, 140) zwei Führungsseitenflächen (78, 80) aufweist, die jeweils einen der mindestens zwei Führungskanäle (70, 72, 74) begrenzen,
wobei insbesondere der Führungskörper (138, 140) eine Führungskörpervorderkante (142) aufweist und wobei die Führungskörpervorderkante (142) durch eine Schnittlinie der zwei vom Führungskörper (138, 140) umfassten Führungsseitenflächen (78, 80) gebildet ist,
wobei weiter insbesondere die Führungskörpervorderkante (142) durch die zwei Führungsseitenflächenvorderkanten (126) definiert wird.

5. Flächenreinigungsgerät nach einem der voranstehenden Ansprüche, **dadurch gekennzeichnet, dass** die zwei vom Führungskörper (138, 140) umfassten Führungsseitenflächen (78, 80) zwischen sich einen Führungskörperinnenwinkel (144) einschließen und dass der Führungskörperinnenwinkel (144) einen Wert in einem Bereich von etwa 30° bis etwa 150° aufweist, insbesondere einen Wert in einem Bereich von etwa 90° bis etwa 150°.

6. Flächenreinigungsgerät nach einem der Ansprüche 2 bis 5, **dadurch gekennzeichnet, dass** der Schmutzeinlass (62) an der Unterseite (20) des Reinigungsgerätkörpers (16) angeordnet oder ausgebildet ist und eine Schmutzeinlassöffnung (88) umfasst, die den Reinigungsgerätkörper (16) in Richtung auf die zu reinigende Fläche (40) hin eröffnet.

7. Flächenreinigungsgerät nach Anspruch 6, **dadurch gekennzeichnet, dass** die Schmutzeinlassöffnung (88) von einer Schmutzeinlassöffnungsvorderkante (146), einer Schmutzeinlassöffnungshinterkante (148) und zwei die Schmutzeinlassöffnungsvorderkante (146) und die Schmutzeinlassöffnungshinterkante (148) miteinander verbindenden Schmutzeinlassöffnungsseitenkanten (150) begrenzt ist,
wobei insbesondere
a) die Schmutzeinlassöffnungsvorderkante (146) und die Schmutzeinlassöffnungshinterkante (148) parallel zueinander verlaufen
und/oder
b) die beiden Schmutzeinlassöffnungsseitenkanten abschnittsweise parallel oder im Wesentlichen parallel zueinander verlaufen
und/oder
c) die Schmutzeinlassöffnungsvorderkante (146) und/oder die Schmutzeinlassöffnungshinterkante (148) eine Querrichtung (100) des Reinigungsgerätkörpers (16) definieren und wobei sich eine Längsrichtung des Reinigungsgerätkörpers senkrecht zur Querrichtung (100) erstreckt.

8. Flächenreinigungsgerät nach Anspruch 10, **dadurch gekennzeichnet, dass** der Schmutzeinlass (62) mindestens eine Kanalöffnung (152, 154, 156) umfasst, dass die mindestens eine Kanalöffnung (152, 154, 156) von der Schmutzeinlassöffnungsvorderkante (146), von einer hinteren Führungsflächenhinterkante (158) der Führungsfläche (76) und zwei hinteren Führungsseitenflächenhinterkanten (128) der Führungsseitenflächen (78, 80) begrenzt ist,
wobei insbesondere
a) die Schmutzeinlassöffnungsvorderkante (146) im Bereich der mindestens einen Kanalöffnung (152, 154, 158) unterbrochen ist und/oder
b) die Schmutzeinlassöffnungsvorderkante (146) parallel zur Führungsflächenhinterkante (158) verläuft
und/oder
c) ein Abstand (160) der Führungsflächenhinterkante (158) von der Schmutzeinlassöffnungsvorderkante (146) einer Länge (136) der Führungsseitenflächenhinterkanten (128) entspricht und/oder
d) die hintere Führungsflächenhinterkante (158) parallel zur Schmutzeinlassöffnungsvorderkante (146) und/oder zur Schmutzeinlassöffnungshinterkante (148) verläuft
und/oder
e) die mindestens eine Kanalöffnung (152, 154, 156) rechteckig ausgebildet ist und wobei die zwei die mindestens eine Kanalöffnung (152, 154, 156) begrenzenden Führungsseitenflächenhinterkanten (128) parallel zueinander verlaufen
und/oder
f) eine Länge (162) der Führungsflächenhinterkante (158) der mindestens einen Kanalöffnung (152, 154, 156) größer ist als eine Länge (136) der an die mindestens eine Kanalöffnung (152, 154, 156) angrenzenden Führungsseitenflächenhinterkante (128)
und/oder
g) die mindestens eine Kanalöffnung (152, 154, 156) eine Kanalöffnungsebene (164) definiert, wobei die Schmutzeinlassöffnung (88) eine Schmutzeinlassöffnungsebene (166) definiert, wobei die Schmutzeinlassöffnungsvorderkante (146) und die Schmutzeinlassöffnungshinterkante (148) in der Schmutzeinlassöffnungsebene (166) liegen und wobei die Kanalöffnungsebene (164) quer, insbesondere senkrecht, zur Schmutzeinlassöffnungsebene (166) verläuft.

9. Flächenreinigungsgerät nach Anspruch 7 oder 8, **dadurch gekennzeichnet, dass** der Führungskörper (138, 140) eine Führungskörperdeckfläche (168) aufweist und dass die Führungskörperdeckfläche (168) durch zwei Führungsflächenaußenkanten (84) und die Schmutzeinlassöffnungsvorderkante (146) begrenzt ist,
wobei insbesondere die Führungskörperdeckfläche (168)
a) in Richtung auf die zu reinigende Fläche (40) hin weist und/oder
b) parallel zur Führungsfläche (76) verläuft.

10. Flächenreinigungsgerät nach einem der Ansprüche 7 bis 9, **dadurch gekennzeichnet, dass** die beiden Schmutzeinlassöffnungsseitenkanten (150) jeweils einen ersten Seitenkantenabschnitt (170) aufweisen, der beim bestimmungsgemäßen Gebrauch des Flächenreinigungsgeräts (10) parallel zu der zu reinigenden Fläche (40) ausgerichtet ist,
wobei insbesondere sich der erste Seitenkantenabschnitt (170) ausgehend von der Schmutzeinlassöffnungshinterkante (148) in Richtung auf die Schmutzeinlassöffnungsvorderkante (146) hin weisend erstreckt, wobei weiter insbesondere
a) die beiden Schmutzeinlassöffnungsseitenkanten (150) jeweils einen zweiten Seitenkantenabschnitt (172) aufweisen, der sich vom ersten Seitenkantenabschnitt (170) zur Schmutzeinlassöffnungsvorderkante (146) erstreckt,
wobei insbesondere die ersten Seitenkantenabschnitte (170) eine erste Seitenkantenabschnittsebene (174) definieren, wobei die zweiten Seitenkantenabschnitte (172) eine zweite Seitenkantenabschnittsebene (176) definieren und wobei die erste Seitenkantenabschnittsebene (174) und die zweite Seitenkantenabschnittsebene (176) um einen Seitenkantenabschnittsebenenwinkel (178) gegeneinander geneigt sind,
wobei weiter insbesondere
- der Seitenkantenabschnittsebenenwinkel (178) einen Wert in einem Bereich von etwa 1° bis etwa 10° aufweist
und/oder
- die Führungsfläche (76) und die zweite Seitenkantenabschnittsebene (176) um einen Führungsflächenneigungswinkel (180) gegeneinander geneigt sind,
und/oder
b) die ersten Seitenkantenabschnitte (170) parallel zur Oberseite (18) des Flächenreinigungsgeräts (10) verlaufen.

11. Flächenreinigungsgerät nach einem der Ansprüche 7 bis 10, **dadurch gekennzeichnet, dass** das Flächenreinigungsgerät (10) eine Vorderseite (104) und eine Rückseite (106) aufweist und dass die bevorzugte Reinigungsrichtung (108) des Flächenreinigungsgeräts (10) parallel zur Längsrichtung (102) des Reinigungsgerätkörpers (16) in Richtung der Vorderseite (104) verläuft,
wobei insbesondere die mindestens eine Kanalöffnung (152, 154, 156) in Richtung auf die Vorderseite (104) hin weisend geöffnet ist.

12. Flächenreinigungsgerät nach einem der Ansprüche 8 bis 11, **dadurch gekennzeichnet, dass** sich mindestens eine Schmutzeinlassöffnungsseitenkante (150), insbesondere der zweite Seitenkantenabschnitt (172), mindestens bis zu einer der mindestens einen Kanalöffnung (154, 156) und einer parallel zur mindestens einen Kanalöffnung (154, 156) verlaufenden Stirnfläche (182) erstreckt.

13. Flächenreinigungsgerät nach Anspruch 12, **dadurch gekennzeichnet, dass** die Saugdüse (60) einen Führungsleitkörper (192) umfasst und dass der Führungsleitkörper (192) eine vom Schmutzeinlass (62), insbesondere von der mindestens einen Kanalöffnung (154), weg weisende Leitkörperfläche (194) aufweist, die gegenüber der Stirnfläche (182) um einen Leitkörperflächenwinkel (196) geneigt ist,
wobei insbesondere
a) der Führungsseitenkörper (184) den Führungsleitkörper (192) umfasst oder bildet
und/oder
b) der Führungsleitkörper (192) von der Stirnfläche (182) beabstandet angeordnet oder ausgebildet ist
und/oder
c) der Leitkörperflächenwinkel (196) einen Wert in einem Bereich von etwa 10° bis etwa 60° aufweist
und/oder
d) die Leitkörperfläche (194) mindestens teilweise über die Führungsfläche (76) nach vorne vorstehend ausgebildet ist
und/oder
e) der Führungsleitkörper (194) quaderförmig oder im Wesentlichen quaderförmig ausgebildet ist
und/oder
f) die Leitkörperfläche (194) eine in Richtung auf die zu reinigende Fläche (40) hin weisende Leitkörperflächenkante (198) aufweist und wobei die Leitkörperflächenkante (198) parallel zur Schmutzeinlassöffnungsvorderkante (146) verläuft.

14. Flächenreinigungsgerät nach der voranstehenden, **dadurch gekennzeichnet, dass** das Flächenreinigungsgerät (10) mindestens ein rotierendes Reinigungselement (92) umfasst, insbesondere in Form einer Reinigungswalze (94) oder eines Seitenbesens (112),
wobei insbesondere
a) der Seitenbesen (112) im Bereich des Führungsseitenkörpers (184) angeordnet oder ausgebildet ist
und/oder
b) das mindestens eine Reinigungselement (92, 110) um eine Rotationsachse (118, 120) rotierbar ausgebildet ist,
wobei insbesondere
- die Rotationsachse (120) parallel zur Schmutzeinlassöffnungshinterkante (148) oder quer, insbesondere senkrecht, zur Ober- oder Unterseite (18, 20) verläuft
und/oder
- das Flächenreinigungsgerät (10) einen Reinigungselementantrieb (122, 124) umfasst zum Rotieren des mindestens einen Reinigungselements (92, 110) um die Rotationsachse (118, 120).

15. Verfahren zum Betreiben eines Flächenreinigungsgeräts (10) nach einem der voranstehenden Ansprüche, bei welchem Verfahren das Flächenreinigungsgerät (10) über eine zu reinigende Fläche (40) bewegt wird und Schmutz (66) durch den mindestens einen Führungskanal (70, 72, 74) der Saugdüse (60) in den Reinigungsgerätkörper (16) hinein gefördert wird.
